# EUROPÄISCHE PATENTSCHRIFT

(11) **EP 1 913 226 B1**
(45) Veröffentlichungstag und Bekanntmachung des Hinweises auf die Patenterteilung: **17.12.2008**
(21) Anmeldenummer: 06776635.2
(22) Anmeldetag: 05.08.2006
(51) Int. Cl.: E06B 9/34

(54) **JALOUSIERBARER ROLLLADEN**
JALOUSIE-TYPE ROLLER BLIND
VOLET ROULANT PIVOTANT

(30) Priorität: 10.08.2005 DE 102005037775
(43) Veröffentlichungstag der Anmeldung: 23.04.2008
(73) Patentinhaber: roma Rolladensysteme GmbH, 89331 Burgau (DE)
(72) Erfinder: MAIER, Wilfried, 89189 Neenstetten (DE); PFAUDLER, Volker, 89349 Burtenbach (DE)
(74) Vertreter: Munk, Ludwig
(86) Internationale Anmeldenummer: PCT/EP2006/007766
(87) Internationale Veröffentlichungsnummer: WO 2007/017214

(56) Entgegenhaltungen:
- EP-A2- 1 130 212
- EP-A2- 1 286 016
- DE-U1- 9 403 992

## Beschreibung

Die Erfindung betrifft einen jalousierbaren Rollladen gemäß dem Oberbegriff des Anspruchs 1.

Jalousierbare Rollläden sind heute weit verbreitet. So ist z.B. in der EP 330 192 B1 oder der PCT/AT94/00 130 ein jalousierbarer Rollladen gezeigt, der nach dem folgenden Prinzip funktioniert: Eine Zugkette ist gelenkig mit den zueinander losen Lamellen bzw. Panzerstäben des Rollladenbehangs verbunden, wobei jede Lamelle andererseits mit einer Verstellkette verbunden ist, deren Glieder gegenüber den Zugkettengliedern in Normalrichtung zur Oberfläche des Rollladenbehangs bewegt oder ausgeschwenkt werden können, beispielsweise dadurch, dass die Verstellkette angehalten wird, während die Zugkette noch in Vorschub- bzw. Ausfahrrichtung des Rollladenbehangs läuft.

Allerdings geht aus den genannten Schriften nicht hervor, wie der Jalousiermechanismus betätigt oder gesteuert werden soll.

Nach dem gleichen Prinzip funktioniert auch der in WO 99/41480 gezeigte Rollladen, der jedoch schon einen Betätigungsmechanismus für den Jalousiermechanismus aufweist. Die Lamellen des Rollladenbehangs sind an ihren beiden stirnseitigen Enden gelenkig mit einer Zugkette verbunden, wobei die Anlenkpunkte der beiden Zugketten an der Lamelle gegeneinander versetzt sind. Dadurch können die Lamellen durch Betätigung der einen Zugkette gegenüber der anderen verstellt werden. Zum Jalousieren des Rollladenbehangs ist dort ein separater Verstellmechanismus vorgesehen. Dazu sind mit jeder Lamelle einerseits Schwenkhebel drehfest verbunden, mit denen die Lamelle um die Lamellenschwenkachse verschwenkt werden können. Die Zugkette ist auf der anderen Seite an den Lamellen an der Lamellenschwenkachse angelenkt. Die Schwenkhebel weisen dazu jeweils einen nach außen abstehenden Kurbelabschnitt auf, der in einer Normalrichtung zur Rollladenoberfläche beweglichen Führungsschiene geführt sind. Zur Bewegung der Führungsschiene ist dabei ein Handhebel vorgesehen, der schwenkbar mit der Führungsschiene verbunden ist und somit eine Verstellung der Lage der Führungsschiene in Normalrichtung zur Rollladenoberfläche und damit der Jalousierstellung der Lamellen erlaubt. Die bewegliche Führungsschiene und der Handhebelmechanismus sind dabei in einem Seitenrahmen des Rollladens untergebracht.

In WO 99/41480 ist zudem eine weitere Ausführungsform des jalousierbaren Rollladens vorgeschlagen: Eine Zahnstange ist auf- und abverschiebbar in dem Seitenrahmen angeordnet. Per Handhebel wird ein Zahnrad betätigt, das mit der Zahnstange in Eingriff steht. Dadurch werden an den Seitenenden der Lamellen angeordnete Zahnräder betätigt und somit die Lamellen verdreht bzw. jalousiert. Dabei treten jedoch dieselben Probleme auf wie bei der Ausführungsform mit seitenverstellbarer Führungsschiene und Schwenkhebeln:

Nachteilig daran ist es insbesondere, dass der Handhebel zwingend auf derselben Seite des Fensters liegt wie der Rollladen, will man nicht den Aufbau des gesamten Fensters verändern. Der Rollladen muss also entweder umständlich von außen bedient werden oder auf der Fensterinnenseite angebracht werden, um für den Benutzer die Jalousierfunktion bequem bereit zu stellen. Dadurch heizt sich das abzuschattende Gebäude unnötig auf, da die Sonneneinstrahlung unabgeschattet auf das (Isolier) -glas des Fensters trifft, zudem kann der Rollladen so keine Einbruchsicherheit gewährleisten. Ferner wird für den Rollladen entsprechender Einbauraum im Gebäudeinneren benötigt. Ferner kann es neben einem Rattern beim Herunterlassen des Rollladens zu einem abrasiven Verschleiß der Schwenkhebel und zu einem Abbrechen derselben kommen, da die Lage der Führungsschiene auch bei hochgezogenem Rollladen auf "Jalousieren" gestellt sein kann, wodurch die Lamellen bzw. die daran angebrachten Schwenkhebel an einem Trichtereinlaufstück der Führungsschiene anschlagen und erst dadurch in Position gebracht werden. Beim Rückzug des Rollladenbehangs erfolgt das Zurückschwenken der Lamellen dagegen erst beim Aufrollen auf die Wickelwelle durch das Eigengewicht der jeweiligen Lamelle, so dass der Rollladen nur an senkrechten oder ausreichend geneigten Flächen eingesetzt werden kann, also beispielsweise für Dachfenster ungeeignet ist.

Ein weiterer jalousierbarer Rollladen ist in der europäischen Patentanmeldung EP 0 687 793 A1 gezeigte. Dabei weisen die zu jalousierenden Lamellen des Rollladenbehangs stirnseitige Ansätze auf, die sich in geschlossener Stellung des Rollladenbehangs vertikal erstrecken und in einem Führungsschlitz in dem Seitenrahmen des Rollladens geführt sind. Der Führungsschlitz erstreckt sich dabei von oben nach unten entlang des Seitenrahmens durch feststehend angeordnete Blöcke und drehbar angeordnete Rotoren hindurch. Dabei sind die Rotoren so angeordnet, dass sich die Ansätze an den Lamellen auf Höhe der Rotoren befinden, wenn der Rollladenbehang seine unterste Stellung erreicht. In dieser Stellung können die Lamellen nun über ihre seitlichen Ansätze und die Rotoren verdreht werden. Dazu sind die Rotoren jeweils über einen Drehhebel mit einer gemeinsamen Betätigungsstange verbunden. Auch hier muss die Betätigungsstange zwingend auf derselben Seite des Fensters angeordnet sein wie der Rollladen. Dazu kommt, dass eine Fehlbetätigüng in nicht vollständig geschlossener Stellung des Rollladenbehangs zu gravierenden Beschädigungen führen kann.

Um die Nachteile bei jalousierbaren Rollläden mit separatem Betätigungsmechanismus für die Jalousierung zu überwinden wurden daher verschiedene Ansätze vorgeschlagen, die Jalousierfunktion mit dem Vorschub des Rollladenbehangs zu koppeln.

So sind als Kopplung vielfach, siehe z.B. PCT/AT93/00105, EP 1 130 212 A2, Fig. 5, EP 0 382 172 B1, Betätigungsanordnungen vorgeschlagen worden, bei denen eine Kopplung von Ausfahren des Rollladenbehangs und Verschwenken der jalousierbaren Lamellen durch ortsfest angebrachte Haken erfolgt, in die an der Lamelle befestigte Gegenhaken beim Vorbeilaufen zwangsweise eingreifen.

Bei dem jalousierbaren Rolladen gemäß PCT/AT93/00105 haben der jeweilige Jalousierstab, sowie das zugeordnete Zugketten- und Verstellkettenglied jeweils den gleichen Querschnitt, wobei der Schwenkhebel, über den die Verstellkette relativ zur Zugkette verschwenkbar ist, durch die Lamelle selbst gebildet wird. Beim Herunterfahren des Rolladens wird gleichzeitig die Verstellkette festgehalten, um die Jalousierfunktion auszulösen. Das erfolgt mit einem in Fig. 35 bis 39 der PCT/AT93/00105 gezeigten, an der Verstellkette angebrachten Rollladenhaken bzw. Winkelstück, das beim Herunterfahren mittels einer Feder oder per Schwerkraft ausklappt und an einem ortsfest angebrachten Haken entlang gleitet. Bei einem erneuten Hochziehen des Rolladens fährt das Winkelstück über den Haken und wird beim wieder Herunterfahren des Rollladenbehangs vom Haken festgehalten, so dass bei einem weiteren Herunterlassen des Rollladenbehangs sämtliche mit der Verstellkette verbundene Lamellen aufjalousiert werden.

EP 1 130 212 A2 zeigt dagegen ein in ein Lamellenprofil seitlich einsteckbares Einsteckteil, das über eine Bohrung außenseitig mit einer Zugkette und über eine andere Bohrung innenseitig mit einer Verstellkette verbindbar ist. Der Rollladen-behang wird über die Zugkette in vertikalen Führungsschienen geführt. Eines der Verstellkettenglieder hat in Normalrichtung zur Rollladenbehangoberfläche einen nach außen abstehenden Haken, der beim Herunterfahren des Rollladenbehangs von einem Gegenhaken ergriffen wird, der schwenkbar an der Seitenführungsschiene befestigt sind, wodurch das Jalousieren bewirkt wird.

Auch die EP 0 382 172 B1 zeigt einen jalousierbaren Rolladen, bei dem die Jalousierbewegung an die Vorschubbewegung des Rollladenbehangs gekoppelt ist. Dabei fährt ein an einem Versteilkettenglied angebrachter Haken an einer auslenkbar über einen Schwenkhebel ortsfest, aber verschwenkbar angeordneten Gegenhakenanordnung vorbei. Beim Herunterlassen gleitet der Haken an einer Schrägfläche der gegen den Haken angedrückten Gegenhakenanordnung vorbei. Eine Jalousierung erfolgt erst, nachdem sich das Verstelkettenglied mit dem Haken nach einem erneuten Hochfahren und Wiederabsenken des Rollladenbehangs in der Gegenhakenanordung verhakt.

Problematisch bei diesen Anordnungen ist es jedoch, däss die Zwangskopplungsvorrichtung außerhalb der geschlossenen Teile des Rollladens liegt und daher Witterungseinflüssen ausgesetzt ist. Ferner ist ein derartiger Aufbau nicht nur instabil, wartungsanfällig, optisch unschön und benötigt aufgrund der ausladenden Bauweise viel Raum, sondern bringt auch eine schwierige oder ungenaue Bedienung mit sich, da ein mehrfaches Auf- und Abverfahren des Rollladens nötig ist, um die Jalousierung auszulösen, einzurasten und wieder aufzuheben und/oder ein starkes Rattern beim Vorbeifahren an dem ortsfesten Haken unumgänglich ist.

Weitere Entwicklungen betrafen in den Seitenrahmen von jalousierbaren Rolläden eingebaute Verschwenkmechanismen zum Jalousieren der Lamellen des Rollladenbehangs, wobei auch diese Verschwenkmechanismen so aufgebaut sind, dass das Verschwenken der Lamellen zwangsgekoppelt mit dem Vorschub des Rollladenbehangs erfolgt.

So zeigt die DE 198 42 502 A1 einen Rollladenbehang mit losen Lamellen, die über eine seitlich von den Lamellen angeordnete Zugkette verbunden sind. Durch die Zugkette sind Schwenkhebel drehbar durchgesteckt und einenends drehfest mit den Lamellen verbunden und anderenends in einer Führungsschiene beweglich geführt, die über einen Verstellmechanismus in Normalrichtung zum Rollladenbehang verstellbar ist. Der Verstellmechanismus umfasst dabei eine in der Führungsschiene angeordnete Betätigungsleiste, die über entsprechende Nocken in Normalrichtung zum Rollladenbehang in der Führungsschiene verschiebbar ist. Dabei ist ein Handhebel zum Betätigen des Verstellmechanismus vorgeschlagen; andererseits ist aber auch schon eine Kopplung des Verstellmechanismus mit dem Abrollen der Wickelwelle des Rolladens gezeigt: Über einem an der Wickelwelle angeordneten Schaltdorn wird eine Hebelanordnung betätigt, wenn die Wickelwelle eine Umdrehung ausgeführt hat und der Schaltdorn an der Hebelanordnung vorbei läuft. An der Hebelanordnung ist ein Bowdenzug angebracht, der mit dem Verstellmechanismus für die Führungsschiene in Verbindung steht. Dabei wird bei der ersten Umdrehung der Wickelwelle der Verstellmechanismus ausgelöst. D.h. dass die Betätigungsleiste in Jalousierstellung gelangt und neu abgewickelte Lamellen zunächst mit einem trichterartigen Einfädelbereich in die Seitenführungsschiene gelenkt werden müssen, wodurch es aufgrund des Anschlagen der Schwenkhebel zu einem ständigen Rattern kommt. Auch beim Wiederaufwickeln auf die Wickelwelle treten Probleme auf, da sich die Betätigungsleiste noch in der Einsatzstellung befinden kann.

Um ein ständiges Auf- und Zuklappen der Lamellen beim Herunterlassen des Rollladenbehangs zu verhindern ist einerseits ein Dämpfer vorgeschlagen, der nach dem Aufjalousieren der Lamellen gegen ein Wiederzuklappen der Lamellen dämpft. Bei dieser Lösung ist es schwierig, den Wickelwellendurchmesser so auf die Gebäudeöffnung einzustellen, dass in einer die Gebäudeöffnung vollständig bedeckenden Stellung des Rollladenbehangs auch eine Jalousierung möglich ist und nicht nur in einer willkürlichen, durch den Wickelwellendurchmesser bestimmten Stellung. Andererseits kann auch eine Sperre gegen Wiederzuklappen bzw. eine Rastklinke vorgesehen sein, die einrastet, sobald sich die Führungsschiene bzw. Betätigungsleiste in der Jalousierstellung befindet. Dann ist jedoch zum Lösein der Rastverbindung, die das dauernde Auf- und Zuklappen verhindern soll, ein erneutes Hochfahren des Rolladenbehangs nötig, d.h. falls kein Aufjalousieren gewünscht ist bzw. die Aufjalousierung aufgehoben werden soll.

Abgesehen davon ist der hier vorgeschlagene Aufbau relativ komplex und schon auf Grund der über einen Bowdenzug erfolgenden Kopplung der Wickelwellenbewegung mit dem Jalousieren der Lamellen wartungsänfällig, wobei auf Grund der Verstellung der Betätigungsleiste schon bei der ersten Umdrehung der Wickelwelle ein Rattern beim Ablassen des Rollladenbehangs nicht zu vermeiden ist.

Ein weiterer jalousierbarer Rolladen mit in den Seitenrahmen des Rolladens integriertem Jalousiermechanismus, der eine Zwangskopplung der Jalousierbewegung mit der Vorschubbewegung des Rollladenbehangs bewirkt, ist der österreichischen Patentschrift AT 403829 B zu entnehmen. Auch der dort gezeigte Rolladen weist zueinander lose Lamellen auf, die an einer Zugkette befestigt sind, durch die drehbar Schwenkhebel durchgesteckt sind, die einerseits drehfest mit den Lamellen verbunden sind und anderenends in einer Verstellkette geführt sind, über die ein Verschwenken der Schwenkhebel und damit der Lamellen erfolgt. An einem der Verstellkettenglieder ist ein in dem Seitenrahmen geführter Jalousierhaken für den Jalousiermechanismus vorgesehen. Der Jalousierhaken wird beim Herunterlassen des Rollladens über eine schiefe Ebene einer Weichenzunge in eine Kulissenführung mit einem Fangkanal gelenkt wird. Bei einem erneuten Anheben des Rollladens verhakt der Jalousierhaken mit einem Fanghaken oberhalb des Fangkanals, wodurch die mit dem Jalousierhaken über die Verstellkette verbundenen Schwenkhebel ausgelenkt werden und damit sämtliche zu jalousierenden Lamellen aufjalousiert werden. Wenn der Rolladenbehang dagegen wiederhinaufgezogen wird, nachdem der Jalousierhaken den Fangkanal verlassen hat, verdeckt die Weichenzunge den Einlauf zum Fangkanal der Kulissenführung. Dadurch läuft der Jalousierhaken an dem Verstellkettenglied beim Wiederhinaufziehen in einen auf der Gegenseite der Weichenzunge befindlichen Kanal ein, wodurch die Weichenzunge beim weiteren Hinaufziehen des Rolladens wieder in die Ausgangsstellung zurückgedrückt wird. Die Zugkettenglieder und die Verstellkettenglieder bestehen dabei aus flexiblem Federstahl, auf den lediglich Betätigungstücke aufgesetzt sind. Dadurch gewinnt der Aufbau offenbar die nötige Flexibilität, um zu verhindern, dass der Rollladenbehang schon dadurch aufjalousiert, dass der Jalousierhaken die Jalousierkulisse durchläuft.

Bei dem jalousierbaren Rollladen gemäß EP 0 023 974 ist ein in beiden Seitenrahmen des Rollladens stationär angeordneter Steuerbacken vorgesehen, um die Jalousierung des Rolladens zu bewirken. Die Lamellen des Rollladenbehangs sind dazu über eine Zugkette geführt, durch die ein Schwenkhebel durchgeführt ist, dessen äußerer Kurbelabschnitt in einer Verstellkette drehbar geführt ist. An der obersten, zu jalousierenden Lamelle ragt der Kurbelzapfen des Schwenkhebels durch die Verstellkette hindurch weiter nach außen in den Seitenrahmen des Rolladens hinein, in dem sich neben der Verstellkette der Steuerbacken befindet. Beim Ablassen des Rollladens trifft dieser als Steuerstift fungierender, äußerer Kurbelabschnitt des Schwenkhebels auf eine schiefe Ebene des Steuerbackens und wird dadurch in Normalrichtung zur Rollladenbehangoberfläche nach außen abgelenkt, so dass alle aufzujalousierenden Lamellen über den aus Verstellkette und den Schwenkhebeln bestehenden Schwenkverbund aufjalousiert werden. Beim Rückzug des Rollladenbehangs nach oben tritt der Steuerstift in einen aufwärts geneigten Rücklaufkanal ein, der in den vertikalen Durchlaufkanal mündet, in dem der Steuerstift geführt ist, wenn sich der Rollladenbehang in der' nicht aufjalousierten Stellung befindet. Von dort aus kann der Rollladen entweder weiter abgelassen oder heraufgezogen werden. Bei einem Heraufziehen drückt der Steuerstift gegen die als Blattfeder ausgebildete schiefe Ebene des Steuerbackens, drückt diese Blattfeder beiseite und setzt dann seine Bewegung nach oben fort. Dabei kommt es zu einer starken Geräuschentwicklung, ebenso wie beim Ablassen des Rollladens, wenn der Steuerstift von der schiefen Ebene über den Rücklaufkanal hinweg auf einen im wesentlichen horizontal verlaufenden Abschnitt des Steuerbackens springt. Ferner ist diese Anordnung aufgrund der Dauerwechselbelastung der Blattfeder der schiefen Ebene verschleißanfällig, da eine große Last auf diese schiefe Ebene des Steuerbackens wirkt, die lediglich aus Federstahl besteht.

Um diese Nachteile zu vermeiden, wurde in der EP 0 023 974 schon ein zusätzlicher Schwenknocken vorgeschlagen, der die schiefe Ebene des Steuerbackens zur Seite drücken kann, wenn ein stirnseitig am Rollladenbehang unterhalb jedes Steuerstifts angebrachter Stellnocken an dem Schwenknocken vorbeiläuft. Dadurch wird der vertikale Kanal, in dem der Steuerstift in nicht aufjalousiertem Zustand des Rollladenbehangs läuft, beim Ablassen des Rollladenbehangs zunächst geöffnet. Um ihn wieder zu verschließen, ist ein zusätzlicher Steuernocken oberhalb des Steuerstifts stirnseitig am Rollladenbehang angebracht. Bei einem weiteren Ablassen des Rollladenbehangs wird der vertikale Durchtrittskanal somit zunächst verschlossen. Danach muss der Rollladen wieder so weit angehoben werden, dass der Steuerstift oberhalb der schiefen Ebene des Steuerbackens zu liegen kommt. Bei einem erneuten Herablassen des Rollladens wird der Steuerstift dann in Normalrichtung zur Rollladenbehangoberfläche abgelenkt, wie bei der ersten Ausführungsform. Auch bei dieser Ausführungsform werden die vorstehend genannten Nachteile jedoch nicht vollständig überwunden.

Dies gilt auch für die weitere, in EP 0 023 974 vorgeschlagene Ausführungsform, bei der der vertikale Durchlaufkanal durch eine weitere Feder in eine Abwärts-und eine Aufwärtsspur getrennt wird, so dass der Rollladenbehang zunächst so weit abgesenkt werden muss, dass der Steuerstift die Trennfeder beiseite rückt und danach oder Rollladenbehang wieder so weit angehoben werden muss, dass der Steuerstift in der Aufwärtsspur bis zum Erreichen der die schiefe Ebene bildenden Feder läuft und diese beiseite drückt, woraufhin der Rollladen bei einem erneuten Wiederablassen aufjalousiert wird, da der Steuerstift auf der schiefen Ebene des Steuerbackens ausgelenkt wird.

Von den genannten Vorschlägen für einen jalousierbaren Rollladen mit einer Zwangskopplung der Ausfahrbewegung des Rollladenbehangs und der Verschwenkbewegung der jalousierbaren Lamellen hat sich der Rollladen gemäß EP 1 130 212 A2 als prinzipiell am einfachsten zu bedienen herausgestellt. Denn zum Aufjalousieren muß der Rollladen einfach nur weit genug abgelassen werden und beim Wiederhochziehen wird die Jalousierung automatisch wieder aufgehoben. Zwischenzüge, etwa zum Einhaken bestimmter Haken und Gegenhaken sind dabei nicht erforderlich.

Allerdings kann es dabei zu einem plötzlichen Zuschlagen der aufjalousierten Lamellen kommen, wenn der Rollladenbehang zu weit abgelassen wird, so dass die Hebelstellung überfahren wird, in der der Jalousierhebel die aufjalousierten Lamellen gerade noch hält.

Die EP 0 189 091 B1 zeigt ferner einen jalousierbaren Rollladen für Fassadenfenster, der während des Abwickelns des Rollladenbehangs aufjalousiert, wobei der Rollladen bei Beginn des Aufjalousierens die zu beschattende Öffnung vollständig abdeckt und bei Ende des Aufjalousierens im Wesentlichen vollständig ausgefahren ist. Das Aufjalousieren funktioniert dabei über ein Umlenken der durch das Eigengewicht des senkrecht angeordneten Rollladenbehangs erzeugten Schwerkraft. Neben der Zugkette, an der die Lamellen des Behangs abgelassen werden, weist der Rollladen eine Ausstellkette auf, die mit einer Basisstütze verbunden ist, welche wiederum in einem Basisprofil (unterste Rollladen-lamelle). um einen Stift schwenkbar gelagert ist, wobei der Stift in einem Schlitz hin- und hergleiten kann. Ferner ist eine dritte Kette mit Schlitzkettengliedem vorgesehen, wobei an den Schlitzkettengliedern Gleitkurven vorgesehen sind und an den Lamellen den Gleitkurven zugewandte Gleitflächen. Bei Aufsetzen des Basisprofils auf dem Fenstersims schwenkt die Basisstütze auf und überträgt diese Bewegung auf die Ausstellkette. Unterstützend wird die jeweilige Lamelle über die Anschlagsordnung Gleitkurve/Gleitfläche ausgelenkt.

Die Aufschwenkendposition wird erst bei vollständig ausgefahrenem Rollladenbehang erreicht, wodurch eine vorgegeben Sicherung gegen Fehlbedienung gegeben ist. Zwischenzüge, etwa zum Einhaken in bestimmte Gegenhakenanordnungen sind dabei nicht nötig, um wie Aufjalousierbewegung auszulösen. Auch beim Wiederaufwickeln des aufjalousierten Rollladen reicht es, den Rollladen entgegen der Ausfahrrichtung zu bewegen, ohne dass bestimmte Zwischenzüge zum Enthaken aus einer Gegenhakenanordnung erforderlich wären. Allerdings ist bei diesem Aufbau das Aufjalousieren nur bei bestimmten baulichen Voraussetzungen möglich. So muss beispielsweise ein Fenstersims vorhanden sein, auf den die unterste Lamelle aufsetzen kann. Ferner muss die Schwerkraft hoch genug sein, dass allein das Ablassen des Rollladenbehangs das Aufjalousieren bewirkt wird.

Hiervon ausgehend ist es daher Aufgabe der vorliegenden Erfindung, einen jalousierbaren Rollladen zu schaffen, der einen stabilen und wartungsarmen Aufbau hat und einen verschleißarmen Betrieb bei verschiedenen baulichen. Gegebenheiten ermöglicht.

Diese Aufgabe wird mit den Merkmalen des Anspruchs 1 gelöst.

Dabei hat der jalousierbare Rollladen mit einem aus zumindest zu einem Teil um eine in Lamellenlängsrichtung verlaufende Schwenkachse schwenkbare Lamellen, eine Schwenkausführanordnung zum Übertragen einer Schwenkleistung auf die schwenkbaren Lamellen, und eine Schwenkbewirkungsanordnung zum Erzeugen der Schwenkleistung für ein an die Lage des Rollladenbehangs gekoppeltes, selbsttätiges und gleichzeitiges Aufjalousieren sämtlicher schwenkbarer Lamellen über die Schwenkausführanordnung während des Abwickelns des Rollladenbehangs und Zujalousieren während des Aufwickelns. Erfindungsgemäß ist die Schwenkbewirkungsanordnung ist dazu so eingerichtet, das beim Abwickeln eine Schwenkleistung für das Aufjalousieren und beim Aufwickeln eine Schwenkleistung für das Zujalousieren erzeugt und übertragen wird, wobei die Schwenkleistung solange erzeugt und übertragen wird, solange sich ein vorgegebener Punkt des Rollladenbehangs in einem vorgegebenen, sich in Ausfahrrichtung erstreckenden Jalousierabschnitt befindet. Dem Jalousierabschnitt ist dabei ein Sperrabschnitt vorgeschaltet, in dem beim Abwickeln eine Schwenkleistung für ein Sperr-Zuschwenken in eine gegeneinander verspannte Stellung der Lamellen und während des Aufwickeln des Rollladenbehangs eine Schwenkleistung für ein Entsperr-Aufschwenken in eine Ausgangsstellung mit gegeneinander lockeren Lamellen erzeugt und übertragen wird. Dabei ist dem Sperrabschnitt ein Vorlaufabschnitt vorgeschaltet, in dem der Rollladenbehang die Ausgangsstellung mit gegeneinander lockeren Lamellen einnimmt, in dem keine Schwenkstellung erzeugt und übertragen wird.

Dadurch kann der Rollladenbehang zunächst mit gegeneinander lockeren Lamellen abgelassen werden, so dass die Lamellen beim Auf- und Abwickeln von der Wickelwelle gegeneinander beweglich sind und auch während des Ausfahrens des Rollladenbehangs keine unnötigen gegeneinander gerichteten Verspannungen aufgebaut werden, die aufgrund der Dauerwechselbelastung zu vorzeitigem Verschleiß des Rollladenbehangs führen, würden. Bei Erreichen des Sperrabschnitts werden die Lamellen dann sukzessive bis zum Ende des Sperrabschnitts zugeschwenkt und somit gegeneinander verspannt. In einer Lage, in der der Rollladenbehang die zu beschattende Öffnung vollständig abdeckt, wird somit eine gegeneinander verspannte und damit einbruchssichere Stellung der Lamellen erreicht.

Dabei ist es vorteilhaft, wenn die Schwenkbewirkungsanordnung so eingerichtet ist, dass beim Abwickeln des Rollladenbehangs eine Schwenkleistung für das Aufjatousieren und beim Aufwickeln eine Schwenkleistung für das Zujalousieren erzeugt und übertragen wird, die mit in Ausfahrrichtung fortschreitendem Rollladenbehang ansteigt. Denn aufgrund mechanischer oder baulicher Gegebenheiten, wie beispielsweise dem Aneinanderreiben von aufzuschwenkenden Lamellen oder dgl. besteht ein Anfangswiderstand gegen das Aufjalousieren, der leichter überwunden wird, wenn die Schwenkleistung zunächst erst sacht einsetzt und erst mit der Zeit ansteigt, insbesondere wenn sie stetig ansteigt. Dabei hat sich als Verlauf des Anstiegs ein exponentieller Verlauf der Zunahme der Schwenkleistung als günstig herausgestellt. Die Schwenkleistung wird dabei solange erzeugt und übertragen, wie sich ein vorgegebener Punkt des Rollladenbehangs in einem vorgegebenen, sich in Ausfahrrichtung des Rollladenbehangs erstreckenden Jalousierabschnitt befindet.

Weitere vorteilhafte Weiterbildungen betreffen eine möglichst reibungslose Ausfahrbewegung des Rollladenbehangs sowie die Umsetzung von Toleranzen, um die Anforderungen an die Genauigkeit der Motoransteuerung oder der per Hand erfolgende Betätigung des Rollladens zu senken.

So kann dadurch, dass die Schwenkbewirkungsanordnung so eingerichtet ist, dass dem Jalousierabschnitt ein bis zur vollständig ausgefahrenen Stellung des Rollladenbehangs reichender Auslauftoleranzabschnitt nachgeschaltet ist, in dem die übertragene Schwenkleistung konstant ist, der Einbau eines genau arbeitenden, teuren Servomotors als Antrieb für das Auf- und Abwickeln des Rollladenbehangs oder ähnliche Maßnahmen vermieden werden, da auch mit einfacheren, und billigeren Antrieben sichergestellt ist, dass trotz Motortoleranz die im wesentlichen vollständig ausgefahrene Rollladenstellung zuverlässig erreicht wird, d.h. dass der Rollladen in jedem Fall vollständig aufjalousiert wird. Dies gilt auch für eine händische und dadurch in ihrer Genauigkeit begrenzten Betätigung des Rollladens.

Vorteilhaft im Hinblick auf eine einfachere Antriebsausführung und -Steuerung und den damit verbundenen größere Lagetoleranzen der gewünschten Rollladenbehanglage kann ferner ein zwischen dem Sperrabschnitt und dem Jalousierabschnitt angeordneter Zwischentoleranzabschnitt sein, in dem die übertragene Schwenkleistung konstant ist, wie schon weiter oben in Bezug auf den Austauftoleranzabschnitt ausgeführt.

Die Schwenkbewirkungsanordnung kann beispielsweise über Elektromagnete oder elektromagnetisch betätigte Kolbenschieber realisiert werden, die die schwenkbaren Lamellen in normaler Richtung zur Rollladen-Oberfläche verschwenken, wenn ein vorgegebener Punkt des Rollladenbehangs mit einem entsprechenden Signalgeber über eine vorgegebene Lage während des Ausfahrens des Rollladenbehangs bzw. Einziehens des Rollladenbehangs erreicht. Als Signalgeber kann dabei beispielsweise ein Schleifkontakt vorgesehen sein.

Vorteilhaft im Sinne eines kostengünstigen und einfachen Aufbaus ist jedoch eine Schwenkbewirkungsanordnung, die das Auf- und Abwickeln des Rollladenbehangs bewirkende Leistung in eine Vorschubleistungskomponente und eine Schwenkleistungskomponente zerlegt, so dass die Schwenkbewirkungsanordnung keine eigene Energieversorgung bzw. keinen eigenen Motor benötigt, insbesondere eine mechanische Zwangskopplung von vorgegebenen Lagen des Rollladenbehangs mit zugeordneten Jalousierstellungen des Rollladenbehangs. Der Rollladen kann somit mit lediglich einem motorischen Antrieb oder vollständig von Hand durch bloßes Herunterlassen bzw. Heraufziehen betrieben werden. Dabei sind als Schwenkbewirkungsanordnung verschiedene Getriebe denkbar, die bei Erreichen der jeweiligen Lage des Rollladenbehangs die das Auf- und Abwickeln des Rollladenbehangs bewirkende Leistung in eine entsprechende Vorschub- und Sctiwenkleistung zerlegen.

Zur gegenständlichen Umsetzung dieser gewünschten Schwenkleistungserzeugung und -übertragung im vorgegebenen, sich in Ausfahrrrichtung erstreckenden Jalousierabschnitt weist die Schwenkausführanordnung dazu bevorzugt einen mit sämtlichen verschwenkbaren Lamellen in Verbindung stehenden Verschwenkabschnitt und einen von der Schwenkbewirkungsanordnung betätigbaren, mit dem Verschwenkabschnitt in Verbindung stehenden Angriffsabschnitt auf und die Schwenkbewirkungsanordnung zumindest eine sich in Ausfahrrichtung des Rollladenbehangs erstreckende, ortsfeste Steuerkanalnut, in der der Angriffsabschnitt geführt ist. Auf diese Weise gelingt eine 1: n-Übersetzung einer Krümmung der Steuerkanalnut in eine Jalousierstellung sämtlicher Lamellen, d.h. dass in Normalrichtung zur Rollladenbehangoberfläche verlaufende Richtungskomponenten der Steuerkanalnut, in ein Verschwenken der verschwenkbaren Lamellen umgesetzt werden. In einem vorgegebenen, sich in Ausfahrrichtung erstreckenden Abschnitt, der Steuerkanalnut, welcher dem Jalousierabschnift entspricht, weist die Steuerkanalnut dazu eine in Normalrichtung zur Rollladenbehang-Oberfläche verlaufende, der Aufjalousierbewegung entsprechende Richtungskomponente auf.

Die Steuerkanalnut kann ferner einen dem Sperrabschnitt entsprechender Abschnitt aufweisen, der eine in Normalrichtung zur Rolllädenbehang-Oberfläche verlaufende, der Sperrzuschwenkbewegung entsprechende Richtungskomponente in Normalrichtung aufweist und welcher dem dem Jalousierabschnitt entsprechenden Abschnitt vorgeordnet ist. Dabei beginnt die Steuerkanalnut dann auf seiten der Wickelwelle des Rollladens auf einer Höhe in Normalrichtung zur Rollladenbehang-Oberfläche gesehen, die dem Vorlaufabschnitt bzw. der Ausgangsstellung der Lamellen beim Auszug des Rollladenbehangs entspricht und verläuft rein in Ausfahrrichtung bis zum Erreichen des dem Sperrabschnitt entsprechenden Abschnitt.

Als gegenständliche Umsetzung des Auslauftoleranzabschnitts kann ferner ein rein in Ausfahrrichtung des Rollladenbehangs verlaufender Abschnitt der Steuerkanalnut vorgesehen sein, der dem dem Jalousierabschnitt entsprechenden Abschnitt der Steuerkanalnut nachgeordnet ist.

Dem Zwischentoleranzabschnitt kann ein Abschnitt der Steuerkanalnut zugeordnet sein, der sich zwischen dem dem Sperrabschnitt zugeordneten Abschnitt der Steuerkanalnut und dem dem Jalousierabschnitt entsprechenden Abschnitt der Steuerkanalnut befindet.

Ferner ist es vorteilhaft, wenn in dem dem Jalousierabschnitt entsprechende Abschnitt der Steuerkanalnut die Richtungskomponente in Normalrichtung zum Rollladenbehang in Ausfahrrichtung stetig und bevorzugt exponentiell ansteigt

Der erfindungsgemäße Rollladen erfordert somit lediglich eine einfach zu realisierenden Steuerung, so dass er auch für einen motorischen Antrieb des Auf-und Abwickelns des Rollladenbehangs gut geeignet ist. Dabei kann die Steuerung des Motors sehr einfach aufgebaut sein: Es genügt, dem Bediener das Anschalten des Motors und das Ausschalten des Motors in jeder gewünschten Lage des Rollladenbehangs zu ermöglichen und ein automatisches Abschalten des Motors bei Erreichen der Lage des Rollladenbehangs vorzusehen. Zwischenzüge brauchen keine in der Motorsteuerung hinterlegt sein.

Anstatt einer Steuerkanalnut oder mehrerer gleichgeschalteter Steuerkanalnuten, in welcher/welchen jeweils der Angriffsabschnitt der Schwenkausführanordnung geführt ist kann auch eine Steuerschiene vorgesehen sein, auf der der Angriffsabschnitt geführt ist. Im Rahmen der Erfindung wäre aber auch jedwede andere Art von geeigneten Steuerkurven denkbar.

Der Rollladenbehang kann dabei über eine beispielsweise stirnseitig an den Lamellen angebrachte Zugkette angetrieben werden oder mit zwei auf beiden Stirnseiten an den Lamellen angebrachte Zugketten. Vorteilhaft ist er dabei in Ausfahrrichtung geführt, insbesondere über die Zugkette(n). Die Steuerkanalnut der Schwenkbewirkungsanordnung kann dann seitlich der Zugkette angeordnet sein, bzw. auf beiden Seiten des Rollladenbehangs kann eine Steuerkanalnut angeordnet sein, die jeweils einen zueinander synchronen Verlauf aufweisen. Vorteilhaft ist jede der Steuerkanalnuten in einem feststehend angeordneten Kulissenstück ausgebildet, das in einem Seitenrahmen des Rollladens aufgenommen sein kann, so dass eine über die Steuerkanalnut der Schwenkbewirkungsanordnung erfolgende Betätigung der Schwenkausführanordnung innerhalb des Seitenrahmens und damit in einem gegen die Umgebung abgeschlossenen Gehäuse geschützt stattfinden kann.

Vorteilhaft weist der Seitenrahmen dabei zwei parallel zur Rollladenbehang-Oberfläche verlaufende Anschlagflächen auf, die sich in Normalrichtung zur Rollladenbehang-Oberfläche ober- und unterhalb der Zugkette befinden und so einen Führungsspalt eingrenzen, in dem die Zugkette geführt ist, insbesondere mit Spiel geführt ist, dabei können die Anschlagflächen mit einem Material geringer Gleitreibung, beispielsweise aus Kunststoff überzogen sein, um die zum Ausfahren des Rollladens nötige Leistung gering zu halten. Es wäre jedoch auch eine Rollenlagerung, etwa mit Flachkäfigschienen denkbar.

Über den durch die beiden Anschlagflächen gebildeten Führungsspalt wird somit die Zugkette und damit der gesamte Rollladenbehang beim Auf- und Abwickeln auf einer festgelegten Höhe in Normalrichtung zur Rollladenbehang-Oberfläche fixiert. Der Eintritt der Zugkette des Rollladenbehangs, bzw. des untersten Kettenglieds in den Führungsspalt bei Abwickeln des vollständig aufgewickelten Rollladens kann somit zielgenau und ohne Rattern erfolgen, da die beiden Anschlagsflächen an dem ortsfesten Seitenrahmen vorgesehen und damit in ihrer Höhe festgelegt sind.

Die Schwenkausführanordnung kann dabei einen als eine Verstellkette ausgebildeten Verschwenkabschnitt aufweisen, wobei die Verstellkettenglieder jeweils einen eine zugeordnete Lamelle verschwenkenden Abschnitt aufweisen. Der Angriffsabschnitt kann in diesem Fall durch einen an zumindest einem Glied der Verstellkette angreifenden, in der Steuerkanalnut geführten Eingriffsbolzen gebildet sein, beispielsweise durch einen fest mit dem Glied der Verstellkette verbundenen Eingriffsbolzen. Mit dieser Anordnung gelingt es, den durch die weiter oben beschriebenen Abschnitte der Steuerkanalnut vorgegebenen Ablauf der Jalousier-und Sperrbewegung 1:n auf sämtliche zu verschwenkenden Lamellen zu übertragen. Dabei kann auch die Verstellkette stirnseitig neben den Lamellen angeordnet und zusammen mit der Steuerkanalnut in den Seitenarmen des Rollladens angeordnet sein, so dass sich eine vollständig geschlossene Verschwenkmechanik des Rollladens ergibt.

In einer weiter verbesserten Ausführungsform der Erfindung weist die Schwenkausführanordnuhg jedoch für jede schwenkbare Lamelle einen Schwenkhebel auf, der einen mit der Lamelle drehfest verbundenen und mit ihrer Schwenkachse fluchtenden Gelenkbolzen hat, welcher wiederum durch eine ebenfalls mit der Schwenkachse fluchtende Durchgangsöffnung der Zugkette in Lamellenlängsrichtung nach außen durchgeführt ist. An den Gelenkbolzen schließt über eine Kurbel bzw. einen Kurbelabschnitt exzentrisch ein Angriffsbolzen an, der in einer in Ausfahrrichtung verlaufenden Seitenführungsschiene geführt ist, der Schwenkhebel ist somit einstückig aus dem Gelenkbolzen, der Kurbel und dem Angriffsbolzen gebildet. Die Seitenführungsschiene weist wiederum zumindest einen, bevorzugt zwei Führungszapfen auf, die jeweils in einer Steuerkanalnut beweglich aufgenommen sind. Dabei bilden die Gelenkbolzen den Verschwenkabschnitt der Schwenkausführanordnung und die Seitenführungsschiene mit den Arigriffsbolzen und dem zumindest einen Führungszapfen den Angriffsabschnitt. Bei der Ausgestaltung mit zwei Führungszapfen an der Seitenführungsschiene, die jeweils in einer eigenen Steuerkanalnut beweglich aufgenommen sind, versteht es sich, dass Führungsschienen dann so angeordnet sind, dass die beiden Führungszapfen synchron zueinander ablaufen können, also beispielsweise translatorisch zueinander versetzt, d.h. dass die beiden Steuerkanalnuten den gleichen Verlauf aufweisen und sich alle Führungszapfen zu jedem Zeitpunkt an der gleichen Position in der jeweiligen Steuerkanalnut befinden müssen, um eine einheitliche Bewegung der Führungsschiene und damit über die in der Führungsschiene geführten Schwenkhebel eine einheitliche Bewegung aller zu verschwenkenden Lamellen zu bewirken.

Mit dieser vorteilhaften Weiterbildung der Erfindung gelingt es, ohne eine zusätzliche Verstellkette zu benötigen, und damit mit einem wenig fehleranfälligen und wartungsarmen Aufbau den durch die vorstehend beschriebenen Abschnitte definierten Verlauf der Steuerkanalnuten 1 : n auf sämtliche zu verschwenkenden Lamellen zu übertragen.

Dabei ist es vorteilhaft, die Lamellen über zu beiden Seiten des Rollladenbehangs vorgesehene Führungsschienen/Steuerkanalnuten zu betätigen.

Dabei kann die Führungsschiene in den beiden jeweils in einem separaten, innerhalb des Seitenrahmens ortsfest angeordneten Kulissenstück ausgebildeten Steuerkanalnuten über die Führungszapfen geführt in Rollladenbehang-Ausfahrrichtung ablaufen und die durch die vorstehend beschriebenen Abschnitte der Steuerkanalhuten vorgegebenen Höhenverstellungen ausführen.

Zum Verschieben der Führungsschiene bzw. der beiden seitlich des Rollladenbehangs angeordneten Führungsschiene ist dabei jeweils eine Seitenführungs-Vorschubeinrichtung als Teil der Schwenkbewirkungsanordnung vorgesehen. Die Seitenführungsschienen-Vorschubeinrichtung ist dabei so aufgebaut, dass die Führungsschiene ab Erreichen eines festgelegten Startpunkt während des Ausfahrens des Rollladenbehangs entlang des Verlaufs der Steuerkanalnut vorgeschoben wird. Zudem kann zum wieder in die Ausgangsstellung zurückziehen der Seitenführungsschiene eine Seitenführungsschienen-Rückholvorrichtung als Teil der Schwenkbewirkungsanordnung vorgesehen sein. Die Seitenführungsschienen-Rückholvorrichtung ist dabei so aufgebaut, dass dies Seitenführungsschiene während des Aufwickeln des Rollladenbehangs bis zum Erreichen des Startpunkts entlang des Verlaufs der Steuerkanalnut zurückgeschoben wird.

Die Seitenführungsschienen-Vorschubeinrichtung kann beispielsweise als ein in der Führungsschiene vorgesehener Anschlag für den untersten der Angriffsbolzen vorgesehen sein, so dass der unterste Angriffsbolzen die Führungsschiene zwangsläufig mitnimmt, wenn er im Laufe des Ausfahrens des Rollladenbehangs an den Anschlag anstößt. Alternativ dazu kann ein seitlich am Rollladenbehang angeordneter Seitenführungsschienen-Mitnehmer für die Seitenführungsschiene vorgesehen sein, wobei die Seitenführungsschiene auch dann einen entgegen der Ausfahrrichtung weisenden Anschlag aufweisen muß, der jedoch für den Seitenführungsschienen-Mitnehmer am Rollladenbehang angepaßt sein muß, so dass die Seitenführungsschiene den gewünschten Weg entlang des Verlaufs der Steuerkanalnut ausführt. Der Seitenführungsschienen-Mitriehmer kann dabei beispielsweise als ein Aufsteckstück ausgebildet sein, das stirnseitig am Rollladenbehang in einem Abschnitt oberhalb der schwenkbaren Lamellen aufgesteckt ist insbesondere auf ein Zugkettenglied der Zugkette, das mit einer der ersten, auf die schwenkbaren Lamellen folgenden, nicht schwenkbaren Lamellen verbunden ist. Der Anschlag an der Seitenführungsschiene kann dabei einfach durch die zur Wickelwelle hin gerichtete Stirnseite der Führungsschiene ausgebildet sein. Beim Ausfahren des Rollladens wird die Führungsschiene somit dann mitgenommen, wenn sich die Schwenkhebel aller schwenkbaren Lamellen in die Führungs-schiene im eingefahrenen Zustand befinden und aufjalousiert werden können.

Als Seitenführungsschienen-Rückholvorrichtung kann dabei eine gegen die Seitenführungsschiene von unten her drückende Vorspannfeder ausgebildet sein, die die Führungsschiene nach oben hin gegen die von dem Mitnehmer aufgebrachte Kraft vorspannt, so dass die Führungsschiene beim Rückzug des Rollladens entlang des Verlaufs der Steuerkanalnut nach oben hin, d.h. zur Wickelwelle hin zurückgeschoben wird. Theoretisch wäre auch ein mit der Rolladenbehangbewegung synchronisiertes Verstellen der Führungsschiene über Magnetventil-Kolbenschieber oder dgl. denkbar.

Um den Aufbau der Rückholvorrichtung jedoch einfach und wartungsarm zu gestalten, ist es vorteilhaft, wenn die Seitenführungsschienen-Rückholvorrichtung einen an der Seitenführungsschiene vorgesehenen Rückholriegel umfasst, der einen seitlich am Rollladenbehang angeordneten Rückholriegel-Mitnehmer beim Ausfahren des Rollladenbehangs ergreift und erst beim. Wiederaufwickeln des Rollladenbehangs loslässt, wenn der gewünschte Punkt auf der Linie in Ausfahrrichtung des Rollladenbehangs erreicht ist. Vorteilhaft kann dabei der Rückholriegel-Mitnehmer gleichzeitig der Seitenführungsschienen-Mitnehmer sein, wenn dabei der Anschlag für den Seitenführungsschienen-Mitnehmer am Rückholriegel vorgesehen ist, d.h. wenn der Rückholriegel beispielsweise an der zur Wickelwelle des Rollladens hin gerichteten Stirnseite der Seitenführungsschiene vorgesehen ist.

Um den Mitnehmer fassen zu können, ist der Rückholriegel dabei schwenkbar an der Seitenführungsschiene angelenkt, so dass der Mitnehmer bei Auftreffen auf den exzentrischen Anschlag ein Schwenkmoment auf den Rückholriegel auswirkt und der Rückholriegel damit so verschwenkt wird, dass er mit einem entsprechenden Abschnitt den Mitnehmer hintergreift. Vorteilhaft ist der Rückholriegel dazu als Rückholgabel ausgebildet, deren Gabelöffnung dem Rückholriegel-Mitnehmer zunächst unter Winkel zugewandt ist, wobei der Anschlag an einem der Gabelschenkel oberhalb der Gabelöffnung ausgebildet ist. Bei Auftreffen des Rückholriegel-Mitnehmers wird die Rückholgabel somit soweit verschwenkt, dass einer der Gabelschenkel den Mitnehmer hintergreift, wohingegen der andere Gabelschenkel die über den Rückholriegel-Mitnehmer übertragene Kraft beim weiteren Ausfahren des Rollladens auf die Seitenführungsschiene überträgt, so dass diese beim Ausfahren des Rollladens nach unten, d.h. von der Wickelwelle weg verschoben wird. In dieser Stellung könnte der Rückholriegel beispielsweise über eine Feder gehalten werden, bis die Führungsschiene beim Rückzug des Rollladenbehangs über ihre (n) Führungszapfen ans Ende der Führungskanalnut anschlägt und der Mitnehmer die zum Zurückschwenken des Rückholriegels nötige Kraft überträgt.

Bevorzugt ist jedoch in einem gegenüber dem Rollladenbehang ebenfalls ortsfest angeordneten Kulissenstück, vorzugsweise in dem Seitenrahmen feststehend angeordnetem Kulissenstück eine Rückholriegel-Steuerkurve vorgesehen, entlang der ein am Rückholriegel vorgesehener Rückholriegel-Führungszapfen beim Ausfahren und Wiederaufwickeln des Rollladenbehangs geführt ist.

Die Rückholriegel-Steuerkurve kann dabei einen Gleitkanten-Abschnitt und einen Nut-Abschnitt aufweisen und so eingestellt sein, dass der Rückholriegel-Führungszapfen während des Ausfahren des Rollladenbehangs gegen den Gleitkanten-Abschnitt gedrückt wird. Der Gleitkanten-Abschnitt weist dabei eine Komponente in Normalrichtung zur Rollladenbehang-Oberfläche auf, so dass eine Schwenkbewegung des Rückholriegels zugelassen oder ausgelöst wird, wenn der Rückholriegel-Führungszapfen außerhalb der Hebellinie vom Anschlag zum Anlenkpunkt des Rückholriegels am Rückholriegel angeordnet ist und an dem Gleitkanten-Abschnitt entlang gleitet. Dabei wird gleichzeitig durch die in Ausfahrrichtung des Rolladenbehangs weisende Komponente des Gleitkanten-Abschnitts auch eine Bewegung der Seitenführungsschiene in Ausfahrrichtung des Rollladenbehangs zugelassen, so dass während des Einschwenkens des Rückholriegels um den Rückholriegel-Mitnehmer keine Blockierung der Ausfahrbewegung des Rollladenbehangs zu befürchten ist. Die Rückholriegel-Steuerkurve hat ferner einen auf den Gleitkanten-Abschnitt in Rollladenbehang-Ausfahrrichtung folgenden Nut-Abschnitt, der den gleichen Verlauf wie die Führungskanalnut(en) aufweist, wobei der Rückholriegel-Führungszapfen in dem Nut-Abschnitt synchron zu dem Führungszapfen bzw. den Führungszapfen in der bzw. den Führungskanalnut(ep) läufe.

Eine weitere vorteilhafte Weiterbildung des erfindungsgemäßen Rollladens betrifft einen motorischen Antrieb des Rollladens, der vorteilhaft in einer von der Wickel-welle separaten Antriebswelle untergebracht ist, die umlaufend mit Zahnnocken bestückt ist, über die die Antriebswelle an den zu verfahrenden Rollladenbehang angreifen kann. Wenn die Zugkette dabei aus einzelnen, zumindest im Bereich der schwenkbaren Lamellen gelenkig miteinander verbundenen. Zugkettengliedern besteht, die jeweils mit den Lamellen des Rollladenbehangs verbunden sind, können in den Zugkettengliedern jeweils eine oder mehrere Ausnehmungen vorgesehen sein, die den Zahnnocken der Antriebswelle zugeordnet sind, so dass der Antrieb über die Zugkette erfolgen kann. Für gängige Antriebsmotoren hat es sich dabei als geeignet herausgestellt, wenn die Länge des Auslauftoleranz-Abschnitts bzw. des dem Auslauftoleranz-Abschnitt zugeordneten Abschnitts in der Steuerkanalnut und des Zwischentoleranz-Abschnitts bzw. des dem Zwischentoleranz-Abschnitt zugeordneten Abschnitts in der Steuerkanalnut einer Motorgenauigkeit von +/- 3° Antriebswellenwinkel entspricht.

Die Zugkettenglieder können dabei, wenn sie einer schwenkbaren Lamelle zugeordnet sind, über den zugeordneten Gelenkbolzen des Schwenkhebels mit der Lamelle verbunden sein, wobei der Gelenkbolzen durch ein Gelenkauge hindurch geführt ist, das zwei Zugkettenglieder gelenkig miteinander verbindet. Der Schwenkhebel kann dann über ein an seinem Gelenkbolzen anschließendes Einsteckstück mit der zugeordneten, schwenkbaren Lamelle verbunden sein, wenn diese Lamelle aus einem stirnseitig offenen Profil besteht, in das das Einsteckstück eingesteckt ist.

Wenn das Zugkettenglied dagegen einer nicht schwenkbaren Lamelle zugeordnet ist, kann ein Aufbau des Zugkettenglieds vorgesehen sein, der ein auf seiten der Lamelle an das Zugkettenglied anschließende Einsteckstück aufweist, mit dem das Zugkettenglied direkt in die jeweilige Lamelle eingesteckt ist. Dabei ist es im Sinne einer Massenfertigung der Lamellen Vorteilhaft, wenn sämtliche Lamellen, ob schwenkbar oder nicht, aus dem gleichen stirnseitig offenen Profil bestehen, beispielsweise einem Kunststoff- oder Aluminiumprofil. Das lamellenprofil kann dabei vorteilhaft eine in Ausfahrrichtung des Rollladenbehangs obere und eine untere, jeweils zur Stirnseite hin offene Kedernut aufweisen, in die Gummiprofile eingeschoben werden können, die den Zwischenraum zwischen den Lamellen im nicht jalousierten Zustand abdichten. Dabei können die nicht schwenkbaren Lamellen über in ihre Kedernuten eingeschobene Verbindungsgummiprofile mit den jeweils oben und/oder unten anschließenden Lamellen verbunden sein, wobei das Verbindungsgummiprofil im Querschnitt in etwa die Form eines stilisierten Knochens oder eines Achters aufweist. Die jalousierbaren Lamellen können dagegen in ihren unteren Kedernuten jeweils ein Dichtgummiprofil aufweisen, das im Querschnitt in etwa die Form einer Kaulquappe aufweist und lediglich mit einer Lamelle verbunden ist. Das Dichtgummiprofil dichtet somit im nicht aufjalousierten Zustand den Zwischenraum zwischen zwei aufeinander folgenden Lamellen blickdicht ab, wohingegen die aufeinander folgenden Lamellen beim Aufjalousieren voneinander abgehoben werden können.

Für eine einbruchssichere Gestaltung des Rollladens ist es ferner vorteilhaft, wenn am unteren Ende der Bahn des Rollladenbehangs eine Abschlußblende vorgesehen ist, die in voll ausgefahrener Stellung des Rollladenbehangs zumindest die unterste Lamelle zumindest teilweise abdeckt und die unterste Lamelle nicht schwenkbar ist. In der die abzuschattende Öffnung vollständig abdeckenden Rollladenbehang-Stellung (in der Sperrstellung) wird somit zusätzlich ein Wiederanheben des Rollladens von unten vereitelt.

Weitere vorteilhafte Weiterbildungen sind Gegenstand der weiteren Unteransprüche.

Die einzelnen Merkmale der Ausführungsformen gemäß den Ansprüchen lassen sich dabei, soweit es sinnvoll erscheint, beliebig kombinieren.

Nachfolgend wird anhand schematischer Zeichnungen eine bevorzugte Ausführungsform der Erfindung näher erläutert. Es zeigen:
- Figur 1a: eine schematische Darstellung eines Rollladens gemäß einer Ausführungsform der Erfindung, der ein Dachfenster abschattet;
- Figur 1b: eine perspektivische Ansicht des in Figur 1a gezeigten, auf einem Dachfenster montierten Rollladens bei geöffneter Stellung des Dachfensters;
- Figur 1c: den in den Figuren 1a und 1b gezeigten Rollladen in einer teilgeöffneten Lüftungsstellung des Fensters;
- Figur 1d: eine perspektivische Detailansicht des an den ausgeschwenkten Fensterflügel eingehängten Seitenprofils des Rolladens;
- Figur 2: eine schematisierte Stirnseitenansicht des Rollladenbehangs des in den vorhergehenden Figuren dargestelltem Rollladens;
- Figur 3: eine perspektivische teilweise explodiert dargestellte Ansicht eines Abschnitts des in den vorhergehenden Figuren gezeigten Rollladenbehangs mit schwenkbaren Lamellen und angebauten Schwenkhebeln und Zugkettengliedem;
- Figur 4: eine perspektivische teilweise explodiert dargestellte Ansicht eines Abschnitts mit nicht schwenkbaren Lamellen des in den vorhergehenden Figuren dargestellten Rollladenbehangs mit angebauten Zugkettengliedern;
- Figur 5: eine schematisierte Stirnansicht auf einen Abschnitt des Rollladenbehangs gemäß einer Weiterbildung;
- Figur 6: Einzelheit VI in Figur 5;
- Figur 7: eine perspektivische Ansicht eines aus einem Tragteil und einem Ablaufteil bestehendem Bausatzes für ein Kettenglied der Zugkette gemäß der in den vorhergehenden Figuren dargestellten Ausführungsform in einem Abschnitt mit schwenkbaren Lamellen;
- Figur 8: den in Figur 7 dargestellten Bausatz in teilweise zusammenge-bautem Zustand;
- Figur 9: Einzelheit IX in Figur 8;
- Figur 10: das aus dem Bausatz in den Figuren 7 bis 9 zusammengebaute Kettenglied;
- Figur 11: Einzelheit XI in Figur 10;
- Figur 12: eine schematisierte Übersicht des in den vorhergehenden Figuren dargestellten Rollladens;
- Figur 13: Einzelheit XIII in Figur 12;
- Figur 14: eine perspektivische Explosionsdarstellung einer Seitenrahmen-Profilschiene mit einem einzuschiebenden Steuerkanalnut-Kulissenstück eines Rollladens gemäß den vorhergehenden Abbildungen;
- Figur 15: eine perspektivische Darstellung eines einer Wickelwelle zugewandten Abschnitts einer Seitenführungsschiene eines Rollladens gemäß in vorhergehenden Abbildungen;
- Figur 16: eine schematisierte Teilschnittansicht auf einer Linie XVI- XVII in Figur 12 bei einer nichtjalousierten Lamellenstellung und unter Weglassung der Steuerkulissen sowie der Rollladenbehang-Lamellen;
- Figur 17: eine der Figur 16 entsprechende Ansicht des Rollladens bei aufjalousierter Lamellenerstellung;
- Figur 18: eine der Figur 13 entsprechende Seitenansicht eines Abschnitts des Rollladens gemäß der vorhergehenden Ausführungsformen mit abgenommenem Seitenrahmen in einer ersten Lage;
- Figur 19: eine der Figur 18 entsprechende Ansicht des Rollladens in einer zweiten Lage;
- Figur 20: eine den Figuren 18 und 19 entsprechende Ansicht des Rolladens in einer dritten Lage;
- Figur 21: eine den Figuren 18 bis 20 entsprechende Ansicht des Rollladens in einer vierten Lage;
- Figur 22: eine perspektivische Ansicht zweier Kettenglieder der Zugkette gemäß einer weiteren Ausführungsform mit einem aus mehreren Stücken bestehenden Ablaufteil;
- Figuren 23: und 24 ein Mittelstück des in Figur 22 gezeigten Ablaufteils im Schnitt entlang der Kettenlängsrichtung und von vorne; und
- Figuren 25: und 26 eines der Seitenstücke des in Figur 22 gezeigten Ablaufteils in einer Seitenansicht und einer perspektivischen Ansicht.

Zunächst wird Bezug genommen auf Figur 1, in der ein an einem Dachfenster 2 angebrachter Rollladen 1 dargestellt ist.

Das Dachfenster 2 hat dabei eine Verglasung, die von einem Fensterflügel 10 eingefasst ist, welcher in einem Fensterrahmen angeordnet ist, über den das Dachfenster 2 an dem Dach eines Gebäudes befestigt ist, dessen Gebäudeöffnung abdeckt.

Der Rollladen 1 weist dabei einen jalousierbaren Roffladenbehang 3 auf, sowie eine Einfassung des Rollladenbehangs 3, die durch einen Rollladenkasten 4, Seitenrahmenprofile 9 und eine Abschlussblende 13 gebildet ist, wobei die Seitenrahmenprofile 9 über an ihren Enden vorgesehene Steckverbindungsstücke 11 mit der Abschlussblende 13 verbunden sind (vgl. Figuren 1b und 1c) und an ihren anderen Enden in entsprechende Aufnahmen am Rollladenkasten 4 eingesteckt sind.

Der Rollladen 1 ist dabei mit vollausgefahrenem und aufjalousiertem Rollladenbehang 3 dargestellt. Der Rollladenbehang 3 hat einen Abschnitt mit jalousier- bzw. -schwenkbaren Lamellen 5, der den größten Teil des Dachfensters 2 abschattet, und einen wickelwellenseitigen Abschnitt mit nichtschwenkbaren Lamellen 6. Zudem hat der Rollladenbehang 3 eine nicht schwenkbare, unterste Lamelle 66, die bis unter die Abschlußblende 13 abgelassen ist.

Der Rollladen 1 ist dabei von außen auf das Dachfenster 2 montiert, und zwar so, dass das Dachfenster 2 weiterhin geöffnet werden kann. D.h. so, dass der. Fensterflügel 100 vom Bediener im Dachzimmer in Schwenkrichtung A nach außen aufgeschwenkt werden kann.

Figur 1b zeigt Rollladen 1 und Dachfenster 2 bei vollständig geöffneter Fensterstellung. Man erkennt, dass der Fensterflügel 100 in etwa auf halber Höhe gelenkig im Fensterrahmen 7 aufgenommen ist, so dass seine untere Hälfte nach außen aufgeschwenkt wird, während seine obere Hälfte nach innen schwenkt, wenn das Fenster 2 geöffnet wird. Der Rollladen 1 ist dabei auf seiten des Rollladenkastens 4 jeweils über ein stirnseitig an dem Kasten 4 angelenktes Halteblech 112 mit den beiden Seitenlatten des Fensterrahmens 7 verschraubt. Ferner sind die beiden Seitenrahmenprofile 9 des Rollladens 1 verschiebbar und gelenkig mit dem nach außen ausgeschwenkten Abschnitt des Fensters 2 verbunden, und zwar im Bereich der beiden unteren Ecken des Fensterflügels 100, wie im Folgenden unter Bezugnahme auf Figur 1d näher erläutert werden wird.

Figur 1d zeigt einen Ausschnitt im Bereich einer der beiden unteren Ecken des Fensterflügels 100. Dort ist ein Winkelstück 131 an dem Fensterflügel 100 befestigt, welches über eine Fenster-Führungsrolle 135 in einem Fenster-Führungsschienenabschnitt 133 des Seitenrahmenprofils 9 des Rollladens 1 geführt ist. Das Seitenrahmenprofil 9 dient gleichzeitig als Führung für den Rollladenbehang 3, wobei auch die Jalousiermechanik für die Jalousierfunktion des Rollladenbehangs 3 zumindest zum größten Teil in dem Seitenrahmenprofil 9 untergebracht ist, wie weiter unten stehend unter Bezugnahme auf die Figuren 16 und 17 erläutert werden wird.

Figur 1c zeigt den auf dem Dachfenster 2 angebrachten Rollladen 4 in einer Lüftungsstellung, in der er, über eine Feder abgestützt selbsttätig gehalten wird, indem die entgegen der Aufschwenkrichtung A wirkende Gewichtskraft des Rollladens durch eine in Aufschwenkrichtung A wirkende Federkraft ausgeglichen wird. Aus den Figuren 1b und 1c erkennt man dabei, dass der Fensterflügel 100 eine wesentlich größere Schwenkbewegung als der Rollladen 3 ausführt. Denn der Hebelarm vom Anlenkpunkt des Fensterflügels 100 im Fensterrahmen 7 bis zur Führungsrolle 135 in dem Seitenrahmenprofil 9 des Rollladens 1 ist wesentlich kürzer als der Hebelarm von der Aufhängung des Rollladenkastens 4 bis zur Führungsrolle 135. Deshalb muss der Fensterflügel 10 über die Führungsrolle 35 gelenkig und verschiebbar in dem Rollladenprofil 9 geführt sein.

Der Rollladenkasten 4 besteht dabei aus mehreren Einzelteilen, nämlich einem Unterteil, einer oberen Abdeckblende 115, sowie stirnseitig daran angebrachte Seitenteilen 116, welche wiederum mit Seitenabdeckblenden 117 verkleidet sind. Der Rollladenkasten 4 ist über die zu seinen Stirnseiten angelenkten Haltebleche 112 mit dem Fensterrahmen 7 verbunden, wobei die beiden Gelenke in den Seitenteilen 116 des Rollladenkastens 4 verkleidet untergebracht sind.

In der in Figur 1a dargestellten Stellung sind die schwenkbaren Lamellen 5 dabei soweit aufjalousiert, dass zwar der direkte Sonneneinfall durch das Dachfenster 2 in den Dachraum und damit ein extremes Aufheizen vermieden wird, jedoch für die stilisiert dargestellte Person der Blick ins Freie freigegeben bleibt. Entsprechend der Dachneigung entspricht der Winkel, um den die schwenkbaren Lamellen 5 aufjalousiert sind, in etwa 30°. Dabei kann der maximale Aufjalousierwinkel beispielsweise schon durch einen entsprechenden Verlauf von einer Steuerkanalnut festgelegt werden, der weiter unten stehend noch im Einzelnen erläutert werden wird. Auf diese Weise können Rollläden für verschiedene Neigungswinkel der abzuschattenden Öffnung angeboten werden. Es ist jedoch auch möglich, einen Rollladen mit einem größeren maximalen Jalousierwinkel als die dargestellten 30° an dem Dachfenster 2 einzubauen und es dem Benutzer zu überlassen, den Rollladenbehang 3 lediglich bis zur gewünschten Autjatousierstet-lung der schwenkbaren Lamellen 5 abzulassen, bzw. die Motorsteuerung für den Rollladenantrieb, der ebenfalls weiter unten stehend näher erläutert werden wird, auf die Neigung der abzuschattenden Öffnung, hier der Dachschräge, anzupassen.

Figur 2 zeigt die in Figur 1 mit II bezeichnete Einzelheit in vergrößerter Darstellung, nämlich einen Abschnitt des Rollladenbehangs 3 mit jalousierbaren Lamellen 5 und nichtjalousierbaren Lamellen 6. Man erkennt dabei, dass sowohl die jalousierbaren Lamellen 5 als auch die nicht jalousierbaren Lamellen 6 aus dem gleichen tragflügelartig geschwungenem Hohlprofil bestehen, im vorliegenden Fall aus einem Kunstoff-Hohlprofil, das stirnseitig offen ist und in Ausfahrrichtung R des Rolliadenbehangs ober- und unterseitig eine ebenfalls stirnseitig offene Kedernut 53 aufweisen. Diese Gestaltung hat einerseits den Vorteil eines gewichtsparenden Aufbaus der bewegten Teile des Rollladenbehangs. Andererseits können in die stirnseitigen Öffnungen 52 des Kunststoffprofils der Lamellen 5,6 Bauteile mit entsprechend ausgebildeten Einsteckstücken eingeschoben werden.

Im Falle der nichtschwenkbaren Lamellen 6 könnte dies entweder ein Plastikeinschub zum Abdecken der Lamellenprofilöffnung 52 sein oder ein mit einem entsprechenden Einsteckstück versehenes Kettenglied einer Zugkette, wie weiter unten stehend erläutert werden wird. Im Falle der schwenkbaren Lamellen 5 könnte dies beispielsweise ein an ein entsprechendes Einsteckstück angeformter Schwenkhebel einer Schwenkanordnung für die Lamelle sein, mit dem der schwenkbaren Lamelle 5 eine Schwenkleistung mit einer Richtungskomponente in Normalrichtung N zur Rollladenbehang-Oberfläche verliehen werden kann. Im Falle der nichtschwenkbaren Lamellen 6 kann dabei in den Kedernuten 53 jeweils ein Kederabschnitt eines in etwa knochenförmigen Verbindungsprofils 8, vorzugsweise Verbindungsgummiprofits aufgenommen sein, mit dem die Lamellen 6 miteinander verbunden sind, so dass nicht unbedingt die Notwendigkeit besteht, sie mit einer zusätzlichen, entweder nur auf einer oder auf beiden Stirnseiten der Lamellen angeordneten Zugkette miteinander zu verbinden. Die schwenkbaren Lamellen 5 weisen dagegen in ihren unteren Kedernuten 53 eingeschobene Abdichtprofile 7, vorzugsweise Abdichtgummiprofile auf, so dass sie an den jeweils an der nach unten hin folgenden Lamelle des Rollladenbehangs 3 nur aufliegen und durch eine Schwenkleistung mit einer in Normalrichtung N zur Rollladenbehangoberfläche wirkenden Komponente aufjalousiert werden können.

Wie aus der Figur 2 hervorgeht, müssen die schwenkbaren Lamellen 5 des Rollladenbehangs 3 über stirnseitige Anschlußteile aneinander befestigt werden, beispielsweise über an für die Öffnungen 52 passende Einsteckstücke anschließende Schwenkhebel, die in einer geeigneten Zugkette geführt sind.

Ein entsprechender Rollladenbehang-Abschnitt mit eingesteckten Schwenkhebeln und Zugkette ist in Figur 3 dargestellt.

Die Schwenkhebel sind dabei insgesamt mit 59 bezeichnet und weisen ein gestrichelt angedeutetes Einsteckstück 64 auf, mit dem sie in die stirnseitige Öffnung 52 (vergl. Figur 2) der Lamellen 5 eingeschoben sind und das Hohlprofil der Lamelen 5 stirnseitig verschließen. An das Einsteckstück 64 schließt sich ein in Lamellenlängsrichtung L stirnseitig vorspringender Getenkbotzenabschnitt bzw. Gelenkbolzen 54 an, der durch ein Gelenkauge zwischen zwei Gliedern 19 einer Zugkette 16 hindurchgeführt ist. An den Gelenkbolzen 54 schließt wiederum ein Kurbelabschnitt 53 des Schwenkhebels 59 an, über den ein Angriffsabschnitt 55 exzentrisch mit den Gelenkbolzen verbunden ist, so dass durch Aufbringen einer Kraft oder Leistung auf den Angriffsbolzen bzw. Angriffsabschnitt 55 die zugeordnete Lamelle 5 um ihre in Lamellenlängsrichtung L verlaufende Schwenkachse verschwenkt werden kann, wenn die Zugkette 16 gleichzeitig in Normalrichtung N zur Rollladenbehang-Oberfläche gegen die einwirkende Kraft abgestützt ist .

Die den schwenkbaren Lamellen 5 zugeordneten Zugkettenglieder der Zugkette 16 sind dabei insgesamt mit 19 bezeichnet und bestehen jeweils aus einem Tragteil 20 und einem Ablaufteil 10, von denen jeweils eines in explodierter Darstellung in Figur 3 gezeigt ist. Dabei weisen die Zugkettenglieder in Normalrichtung zur Rollladenbehangoberfläche verlaufende Durchgangsöffnungen 18 auf, die wie weiter unten stehend erläutert werden wird, von Antriebsnocken einer Abtriebswelle durchgriffen werden können, um so den Rollladenbehang auf-und abzuwickeln. Die Zugkette wird dabei, wie ebenfalls weiter unten stehend erläutert, in einem Führungsspalt zwischen einer oberen und einer unteren Führungsfläche geführt, wodurch es - aufgrund der Neigung des Dachfensters 2 hauptsächlich auf Seiten der unteren Führungsfläche - beim Ausfahren und Aufwickeln des Rollladenbehangs zu Reibung kommt.

Ein derartiges, einer schwenkbaren Lamelle 5 zugeordnetes Zugkettenglied 19 bzw. das Tragteil 20 und das Ablaufteil 10 des Zugkettenglieds 19 sind in den Figuren 7 bis 11 im Einzelnen gezeigt, auf die im folgenden Bezug genommen wird.

Dabei zeigen die Figuren 7, 8 und 10 den Ablauf der Montage des Tragteils 20 und des Ablaufteils 10 zu einem fertigen Kettenglied 19. Das Tragteil 20 ist dabei ein einstückiges Metallteil, insbesondere aus Gusseisen und übernimmt im Wesentlichen die Kraftübertragung in der Zugkette 16. Das Ablaufteil 10 ist dagegen ein aus Kunststoff gebildeter Aufsatz auf das Tragteil 20 und dient dazu, die Reibung der auf dem Ablaufteil ablaufenden Zugkette 16 zu vermindern. An das Tragteil schließt sich in Längsrichtung der Kette einenends ein erster Verbindungsansatz 30 und anderenends ein zweiter Verbindungsansatz 40 einstückig an, die mit dem jeweils anderen Verbindungsansatz 40,30 des nächsten Kettenglieds ein Gelenkauge 31,41 für den Gelenkbolzen 54 (vergleiche Figur 3) des zugeordneten Schwenkhebels 59 bilden, wobei der eine Verbindungsansatz 40 gabelförmig mit einer schlitzförmigen Ausnehmung für den anderen Verbindungsansatz 30 des nächsten Kettenglieds 19 ausgebildet ist.

Das Grundgerüst des Tragteils 20 wird dabei von sich in Antriebsrichtung erstreckenden, zu beiden Seiten des Tragteils angeordneten Seitenstegen gebildet, die über Querverbindungsrippen miteinander verbunden sind und so die Ausnehmungen 18 umgrenzen. Auf der zum Ablaufteil 10 hin gerichteten Lauffläche FL des Tragteils 20 stehen dabei sich entlang der Seitenstege erstreckende Vorsprünge 21 ab, sowie entlang der vorderen und hinteren Querverbindungsrippen verlaufende Vorsprünge 22, die eine Fassung zum Aufstecken des komplementär zum Tragteil ausgeformten Ablaufteils 10 bilden. Dabei ist das Tragteil 20 zur Lauffläche FL hin entsprechend des Lamellenprofils konkav gekrümmt, wobei auch das Ablaufteil 10 eine dazu komplementäre, konkave Krümmung aufweist..

Das Tragteil 20 weist somit eine in Antriebsrichtung der Kette gesehen mittige Kuppe auf der der Ablauffläche abgewandten Seite auf, an der eine mittige Querverbindungsrippe mit einer zentrischen Aufnahme 60 vorgesehen ist. Auch das Ablaufteil weist einen Aufbau aus in Antriebsrichtung der Kette seitlichen Seitenstegen auf, die über Querrippen verbunden sind, wobei sich entlang der Seitenstege und vorderen und hinteren Querverbindungsrippe in Richtung zum Tragteil hin abstehende Vorsprünge erstrecken, die so ausgebildet sind, dass das Ablaufteil auf das Tragteil aufgesteckt werden kann.

In diesem aufgesteckten, vormontierten Zustand ist das Kettenglied 19 in Figur 8 gezeigt. Dabei erkennt man, dass an der vorderen und der hinteren Querverbindungsrippe des Ablaufteils 10 bzw. an den dort vorspringenden Vorsprüngen Gelenkaugenabschnitte 32,42 anschließen, die die hakenförmig ausgebildeten Gelenkaugenabschnitte 31,41 an dem Tragteil 20 komplementär ergänzen. Weiterhin ist erkennbar, dass ein mit 50 bezeichneter Spreizdübel bzw. Einpressdübel im vormontierten Zustand des Kettenglieds 19 fluchtend vor der Öffnung 60 zur Anlage kommt, die in Figur 9 im Einzelnen aus Richtung der der Ablauffläche gegenüberliegenden Fläche gezeigt ist.

Man erkennt dabei einen in die Durchgangsausnehmung bzw. Rastöffnung 60 eingerasteten Rastzapfen, der aus konzentrisch angeordneten, zylindersegmentförmige Umgangspfosten 70 besteht. Der Rastzapfen steht dabei in nicht gezeigter Weise von dem Ablaufteil 10 zum Tragteil 20 hin mit der Durchgangsöffnung 60 fluchtend ab, wobei die zylingersegmentförmigen Umgangspfosten 70 jeweils mit einer Rastnase versehen sind, mit der sie die Einfassung der Rastaufnehmung hintergreifen, so dass das Ablaufteil in dem in Figur 8 gezeigten, vormontierten Zustand schon auf das Tragteil 20 aufgerastet ist. Dabei sind die Rastzapfen aus dem Material des Ablaufteils 10, nämlich Kunststoff, und daher elastisch, so dass sie auf einfache Weise aufgerastet bzw. entrastet werden können.

Um ein Entrasten der zylinderförmigen Umfangspfosten 70 zuverlässig zu verhindern, ist dabei der Spreizdübel 50 an dem Ablaufteil vorgesehen, der, wie aus dem in Figur 7 gezeigten, noch nicht eingebauten Zustand erkennbar ist, über eine Sollbruchstelle fluchtend mit der Einschuböffnung am Ablaufteil anschließt. Die Sollbruchstelle kann dabei beispielsweise durch eine beim Spritzgießen des Ablauftells ausgebildete Dünnfilmverbindung zwischen dem Spreizdübel 50 und dem Ablaufteil hergestellt sein. Wenn der Spreizdübel 50 dann, wie in Figur 10 gezeigt, in eine innerhalb des Rastzapfens durch die zylindersegmentförmigen Umfangspfosten 70 gebildete Einschuböffnung gedrückt wird, wird somit ein Wiederaufrasten der zylindersegmentförmigen Umfangspfosten 70 wirksam verhindert, wie dies auch aus Figur 11 hervorgeht, in der eine vergrößerte Drauf sichf auf die der Tragfläche FL gegenüberliegende Fläche des Tragteils im Bereich der Durchgangsöffnung 60 bei eingepresstem Spreizdübel 50 gezeigt ist.

In Figur 4 ist dagegen ein Abschnitt des Rollladenbehangs 3 mit nichtschwenkbaren Lamellen 6 gezeigt. Man erkennt eines der hundekhochenförmigen Gummiprofile 8, mit dem die Lamellen 6 jeweils miteinander verbunden sind. Dabei sind die Lamellen 6 von dem gleichen, stirnseitig offenen Profil gebildet wie die in Figur 3 dargestellten, verschwenkbaren Lamellen 5. In die atirnseitige Profilöffnung 52 ist dabei jeweils ein Kettenglied mit seinem Einsteckstück 65 eingeschoben, wobei bei den aus nichtschwenkbaren Lamellen 6 bestehendem Rollladenabschnitt die Traglast beim Ablassen, Wiederaufwickeln und beim in abgelassener Stellunghalten des Rollladens über das Dichtgummiprofil 8 übertragen wird und nicht über die einzelnen, in diesem Bereich vorgesehenen Zugkettenglieder 17, welche sich schon dadurch von den Zugkettengliedern 19 im Rollladenbehangabschnitt mit schwenkbaren Lamellen unterscheiden, dass sie nicht direkt miteinander verbunden sind.

Die Zugkettenglieder 17 sind dabei aus Kunststoff ausgeformt und in die Lamellenprofile 6 eingesteckt, wobei sie der durch die tragflügelähnliche Form des Lamellenprofils vorgegebenen Krümmung folgen und ebenso wie die Zugkettenglieder 19 im Bereich der schwenkbaren Lamellen 5 Eingriffsöffnungen 18 für Antriebsnocken einer Antriebswelle aufweisen. Dabei weisen die Zugkettenglieder 17 an ihrem in Ausfahrrichtung R vorderen und hinteren Ende zwar ebenfalls Ansätze 71,72 auf, die wie Gelenkaugenabschnitte aussehen. Die Ansätze dienen jedoch einerseits dazu, das erste der letzten schwenkbaren Lamelle 5 zugeordnete Kettenglied 19 mit dem nachfolgenden, einer nichtschwenkbaren Lamelle 6 zugeordneten Kettenglied 17 zu verbinden und andererseits dazu, ein weiter unten stehend beschriebenes Aufsteckstück eines Seitenführungsschienen- und Rückholriegel-Mitnehmers aufstecken zu können, wobei das Aufsteckstück zwar nur an einem der Zugkettenglieder 17 aufzustecken ist, jedoch aus Gründen einer höheren Stückzahl und Teilegleichheit sämtliche Zugkettenglieder 17 gleichgestaltet sind. Alternativ dazu können die Zugkettenglieder 17 jedoch auch an ihren gelenkaugenähnlichen Ansätzen 71,72 miteinander verbunden werden.

Alternativ zu der in Figur 4 gezeigten Ausführungsform der Zugkettenglieder 17 an den nicht schwenkbaren Lamellen können auch hier zweiteilige Kettenglieder mit einem Tragteil und einem Ablaufteil eingesetzt werden.

Die Figuren 5 und 6 zeigen eine Weiterbildung der jeweils durch den Schwenkhebel 59 und das Einstückstück 64 gebildeten, mit den schwenkbaren Lamellen 5 verbundenen Bauteile. In Figur 6 ist dabei Einzelheit VI in Figur 5 dargestellt.

Dabei ist in der Figur 5 eine schematisierte Stirnseitenansicht der Einsteckstücke 64 aufeinanderfolgender Lamellen 5 gezeigt. Die Lamellen weisen in Ausfahrrichtung gesehen an ihren unteren Enden einen Ansatz 80 auf und an ihren oberen Enden einen Ansatz 90,. Von den einander zugewandte Ansätze 90, 80 aufeinander folgender Lamellen 5, wirkt der Ansatz 80 als ein Arretierabschnitt 80 und der Ansatz 90 als ein Anschlagabschnitt für den Arretierabschnitt

Man erkennt, dass der Arretierabschnitt 80 als zum gegenüberliegenden Kettenglied hin vorspringender Sperrdorn ausgebildet ist und der Anschlagabschnitt 90 als eine ihm zugewandte, unter Radius verlaufende Fläche. Der Radius verläuft dabei in etwa konzentrisch zur Schwenkachse der unteren Lamelle 5 und der Sperrdorn 80 der oberen Lamelle 5 steht zur unteren Lamelle hin gerichtet von der oberen Lamelle ab.

Wenn beim Aufwickeln des Rollladenbehangs auf die Wickelwelle 14 (vergl. Fig. 12) zwei aufeinander folgende Lamellen 5 dabei um einen Winkel zueinander verschwenkt werden (vgl. Bezugszeichen α), gelangt der Arretierabschnitt 80 der oberen Lamelle 5 in Eingriff mit dem Anschlagabschnitt 90 der unteren Lamelle 5, und zwar von der Wickelwelle aus gesehen auf der Innenseite des Anschlagabschnitts 90. Somit ergibt sich eine Sperrwirkung gegen ein Aufschwenken der oberen Lamelle 5, da die radiusmäßig zurückgenommene Fläche des Anschlagabschnitts 90 den Sperrdorn 80 zurückhält. Der Rollladenbehang 3 kann also zuverlässig und ohne unerwünschtes. Ausschwenken der schwenkbaren Lamellen 5 auf die Wickelwelle 14 aufgerollt werden. Bei ausgefahrenem Rollladenbehang 3 sind Arretierabschnitt 80 und Anschlagabschnitt 90 dagegen entriegelt, so dass das Verschwenken der oberen Lamelle 5 freigegeben ist. Hier sei noch darauf hingewiesen, dass es ebenfalls möglich wäre, die den nicht schwenkenden Lamellen 5 zugeordneten Zugkettenglieder 19 mit entsprechenden Arretier- und Anschlagansätzen zu versehen.

Im Folgenden soll nun der Aufbau des Mechanismus zum Verschwenken der schwenkbaren Lamellen 5 des vorstehend beschriebenen Rollladenbehangs 3 unter Bezugnahme auf die Figuren 12, 3, 16 und 17 erläutert werden.

In Figur 12 ist noch einmal eine schematische Ansicht des erfindungsgemäßen Rollladens 2 gezeigt, wobei mit 14 die Wickelwelle des Rollladens 2 bezeichnet ist, mit 12 die Antriebswelle, mit 3 der Rollladenbehang und mit 13 die Abschlussblende des Rollladenrahmens. Dabei sind einige der schwenkbaren Lamellen des Rollladenbehangs aus Gründen der besseren Übersicht nicht dargestellt. In diesem Bereich weist der Rollladenbehang 3 jedoch den in Figur 3 dargestellten, und weiter oben beschriebenen Aufbau auf.

Die Figuren 16 und 17 zeigen nun eine Teilschnittansicht auf Höhe der Linie XVI-XVII, wobei neben dem schon in Figur 3 dargestellten Rollladenbehang-Abschnitt mit den verschwenkbaren Lamellen 5, den Schwenkhebeln 59 und den Zugkettengliedern 19 auch der in Figur 12 weggelassene Seitenrahmen 9 des Rollladens 2, sowie eine darin befindliche Seitenführungsschiene 34 zum Betätigen des Schwenkhebels 59 gezeigt ist.

Figur 16 zeigt dabei eine geschlossene Stellung des Rollladenbehangs 3, wohingegen Figur 17 eine aufjalousierte Stellung des Rollladenbehangs zeigt. In beiden Ansichten wurde dabei auf die Darstellung des Lamellenprofils versichtet, so dass das mit 64 bezeichnete Einsteckstück in zu- und aufgeklappter Stellung der nicht dargestellten Lamelle zu erkennen ist. An das Einsteckstück schließt der Gelenkbolzenabschnitt 54 an, der durch ein Gelenkauge zwischen zwei Gliedern der Zugkette hindurchgeführt ist, dabei ist das Tragteil 20 des sich in die Blattebene hineinerstreckenden Zugkettenglieds mit seinem um den Bolzen herumgelegten Verbindungsabschnitt 30 zu erkennen und das Ablaufteil 10 des aus der Blattebene herausstehenden Zugkettenglieds. In Normalrichtung N zur Rollladenbehang-Oberfläche ober- und unterhalb der Zugkette befinden sich dabei zwei Anschlagflächen 57,58, die einen Führungsspalt eingrenzen, in dem die Zugkette in Ausfahrrichtung R des Rollladens geführt ist.

Wie man aus Figur 16 erkennt, in der die Stellung bei nicht aufjalousierter, aber auch nicht verspannter Lamelle gezeigt ist, liegt die Zugkette dabei mit dem aus gleitfähigem Kunststoff bestehendem Ablaufteil 10 der Zugkettenglieder auf der unteren Anschlagfläche 57 auf, wohingegen zur oberen Anschlagfläche 58 hin ein Spiel besteht. In der in Figur 17 gezeigten, verschwenkten bzw. aufjalousierten Stellung der Lamellen liegt die Zugkette dagegen mit den Tragteilen 20 der Zugkettenglieder an der oberen Anschlagfläche 58 des Seitenrahmens 9 an und hat ein Spiel gegen die untere Anschlagfläche 57.

Dabei sind die Anschlagflächen 57,58 jeweils an einem über einen Steg des Seitenrahmen-Profils 9 gezogenen Kunststoffteil 57,58 ausgebildet, so dass die Zugkette weitgehend reibungsfrei geführt wird, solange der Rollladen auf oder abgelassen wird und ein Verschleiß des beispielsweise aus Aluminium bestehenden Seitenrahmen-Profils 9 vermieden wird. Auf der dem Einsteckstück 64 gegenüberliegenden Seite des Gelenkbolzens 54 schließt ein Kurbelabschnitt 53 an, an welchen wiederum ein Angriffsbolzenabschnitt 55 achsparallel zum Gelenkbolzen 54 exzentrisch anschließt. Der Angriffsbolzen 55 ragt dabei in einen im Seitenrahmenprofil 9 vorgesehen Einbauraum 56 hinein, in dem eine Seitenführungsschiene 34 angeordnet ist, über die der Angriffsabschnitt 55 in Normalrichtung N zur Rollladenbehang-Oberfläche nach oben oder nach unten verschoben werden kann, so dass sich die zugeordnete Lamelle über das Einsteckstück 64 den Gelenkbolzenabschnitt 54, den Kurbelabschnitt 53 und den Angriffsabschnitt 55 und die Seitenführungsschiene 34 betätigen lässt, wobei die Anschlagflächen 57,58 als Zugkettenfixierung dienen, so dass die Zugkette im Wesentlichen auf Position bleibt, wenn die Führungsschiene 34 betätigt wird. Die Seitenführungsschiene 34 erstreckt sich dabei parallel zur Zugkette und zum Rollladenbehang 3 entlang der Ausfahrrichtung R des Rollladenbehangs und weist dabei Führungszapfen 35 auf, im dargestellten Beispiel auf der dem Angriffsbolzen 55 gegenüberliegenden Seite der Seitenführungsschiene 34. Über die Führungszapfen 35 wird wiederum die Führungsschiene 34 betätigt, so dass sämtliche Angriffsbotzen 55 bzw. Schwenkhebel 59 und damit alle schwenkbaren Lamellen betätigt werden, wenn die Führungsschiene 34 insgesamt nach oben oder nach unten verschoben wird. Dazu werden die an der Führungsschiene 2 vorgesehenen Führungszapfen 35 jeweils in einer in einem Kulissenstück ausgebildeten Steuerkanalnut geführt, die der Bewegung der Führungsschiene 34 in Normalrichtung N ein durch ihren Verlauf definiertes Bewegungsmuster aufprägen. In der Figur 16 und 17 ist das Kulissenstück aus Gründen der besseren Übersichtlichkeit absichtlich nicht dargestellt worden.

Ein derartiges Kulissenstück ist jedoch der Figur 14 zu entnehmen. Das Kulissenstück ist dabei mit 24 bezeichnet und die Steuerkanalnut mit 25. Dabei ist die Figur 14 eine Explosionsdarstellung, die das Kulissenstück 24 vor dem Einschieben in den Einbauraum 56 des Seitenrahmenprofils 9 zeigt. Dazu weist das Seitenrahmenprofil 9 in seiner Bodenwand eine Durchgangsbohrung 29 b auf, durch die ein mit 26 bezeichneter Bolzen hindurchgesteckt werden kann und in eine am Kulissenstück 24 vorgesehene Bolzenaufnahme 29 a geschoben werden kann, um das Kulissenstück im Seitenrahmen 9 zu fixieren. Auf der Gegenseite wird das Kulissenstück dagegen über Druckfedern 27, die in entsprechenden Druckfederaufnahmen 28 am Kulissenstück gelagert sind, federnd gegen die Deckwand des Seitenrahmenprofils 9 abgestützt. Auf diese Weise gelingt es, Toleranzen auszugleichen, die vorgesehen sind, um die Montage des Kulissenstücks 24 in dem Seitenrahmenprofil 9 zu erleichtern. D.h. dass eine eindeutig definierte Schließkraft zum Sperr- Zuschwenken der schwenkbaren Lamellen 5 eingesetzt wird, wie noch weiter unten stehend erläutert werden wird. Die Steuerkanalnut 25 hat dabei einen im Wesentlichen sich in Rollladenbehangausfahrrichtung R erstreckenden Verlauf parallel zu den beiden Anschlagflächen 57, 58. Versetzt zu der Steuerkanalnut 25, aber mit synchronem Verlauf ist dabei noch eine weitere, insgesamt mit 45 bezeichnete, zur Stirnseite des Kulissenstücks 24 hin offene Steuerkurve 45 und einer Nut bezeichnet, die zur Führung eines an der Seitenschiene 34 stirnseitig angebrachten Rückholriegels dient.

In Figur 15 ist eine perspektivische Ansicht der Seitenführungsschiene mit dem an ihrer Wickelwelle 14 zugewandten Stirnseite angebrachtern Rückholriegel 44 gezeigt. Der Rückholriegel 44 ist dabei gabelförmig ausgebildet, wobei seine Gabelöffnung mit 47 bezeichnet ist und ein am oberen Ende des hinteren Gabelschenkels befindlicher Anschlag mit 37. Der Rückholriegel 44 ist ferner über einen Rückholriegel-Anlenkbolzen 48 an der Seitenführungsschiene angelenkt. Dabei befindet sich ein mit 46 bezeichneter Führungszapfen des Rückholriegels 44 auf der gegenüberliegenden Seite des Anlenkpunkts 48 wie die Gabelöffnung 47. Der Rückholriegel-Fühningszapfen 46 dient dazu, synchron mit den in den Steuerkanalnuten 25 der entlang des Seitenrahmenprofils 9 verteilten Kulissenstücke 24 geführt zur werden, und zwar in der am von der Wickelwelle aus gesehen vordersten Kulissenstück 24 ausgebildeten Rückholriegel-Führungsnut 45. Bei der dargestellten Ausführungsform sind dabei lediglich zwei Kulissenstücke entlang des Seitenrahmens vorgesehen, in denen jeweils einer der Führungszapfen 35 geführt ist, so dass die gesamte Führungsschiene 34 immer parallel zur Rollladenbehang-Oberfläche geführt ist. Der Führungszapfen 35 weist dabei eine mit einem Schraubbolzen 39 an die Führungsschiene 34 angeschraubte Laufrolle 38 auf.

Die gesamte, zum Verschwenken der schwenkbaren Jalousien 5 vorgesehene Baugruppe in zusammengebautem Zustand ist in der Figur 13 gezeigt, die den in Figur 12 mit XIII bezeichneten Bereich in vergrößerter Darstellung zeigt. Durch Drehantreiben der Antriebswelle 12 wird die Zugkette 16 über die umfangsseitigen Zahnnocken 15 der Antriebswelle 12 und die den Zahnnocken 15 zugeordneten Ausnehmungen 18 in den Zugkettengliedern 17,19 in oder entgegen der Ausfahrrichtung R angetrieben, wodurch der gesamte Rollladenbehang 3 auf die Wickelwelle 14 auf- oder von ihr abgewickelt wird. In Rollladenausfahrrichtung R unterhalb der Antriebswelle 12 ist dabei die für die Schwenkbewegung der Lamellen 5 zuständige Baugruppe bestehend einerseits aus dem in dem in Figur 13 nicht dargestellten Seitenrahmen-Profil 9 befestigten Kulissenstück 24 mit der Steuerkanalnut 25 als einer Schwenkbewirkungs- bzw. -Auslöseanoradnung und andererseits aus der über den in den Führungszapfen 25 in der Steuerkanalnut geführten Führungsschiene 34, in der die Schwenkzapfen (in Figur 13 nicht zu sehen) geführt sind, angeordnet. Am der Antriebswelle 12 zugeordneten, stirnseitigen Ende der Seitenführungsschiene 34 befindet sich der Rückholriegel 44 mit dem Anlenkpunkt 48 und dem Rückholriegel-Führungszapfen 46. Wenn der Rollladenbehang 3 aus der dargestellten Stellung weiter nach unten abgelassen wird, bewegt sich der Mitnehmer 36 auf den Rückhofriegel 44 zu.

Der Mitnehmer 36 ist dabei auf eines der einer nicht schwenkbaren Lamelle 6 zugeordneten Zugkettenglieder 17 aufgesteckt, wie schon in Bezug auf Figur 4 angesprochen wurde.

Figur 18 zeigt eine Seitenansicht des Rollladens 2 mit nicht dargestellter Seitenproflschiene 9 in einer Stellung, in der der Mitnehmer 36 an den Anschlag 37 am Rückholriegel 44 anschlägt. Bei weiterem Drehen der Antriebswelle 12 in An-triebsrichtung A wird der Mitnehmer 36 ein Drehmoment auf den Anlenkpunkt 48 des Rückholriegels auslösen, so dass der auf der anderen Seite des Anlenkpunkts 48 befindliche Rückholriegel-Führungszapfen in Normalrichtung N nach unten gedrückt wird und der gabelseitige Teil des Rückholriegels 44 nach oben.

Diese Stellung des Rollladens 2 ist der Figur 19 zu entnehmen. Bei weiterem Antreiben der Antriebswelle 12 in Antriebsrichtung A wird der Rollladenbehang weiter in Rollladenbehang-Ausfahrrichtung R verfahren, so dass der Schwenkhebel 44 durch den über den Mitnehmer 36 ausgeübten Druck in Schwenkrichtung S verschwenkt wird und dadurch einerseits der Mitnehmer in die auf ihn abgestimmte Gabelöffnung 47 gelangt und andererseits der Rückholriegel 44 soweit verschwenkt wird, dass der Mitnehmer 36 an der Stirnseite der Führungsschiene anschlägt. Auf dem Weg aus der in Figur 18 gezeigten Stellung in die in Figur 19 gezeigte Stellung wurde dabei eine Antriebsleistung der Antriebswelle 12 über den Anlenkpunkt 48 in ein Verschwenken des Rückholriegels umgesetzt, nicht in eine in Rollladenausfahrrichtung wirkende Leitung, so dass sich der Rückholriegel-Führungszapfen 46 zum feststehenden Kulissenstück 24 hin bewegt hat und dort an einem Gleitkantenabschnitt der Rückhofriegel-Steuernut bzw. - Steuerkurve 45 anschlät. Der Gleitkantenabschnitt der Rückhofriegel-Steuerkurve 45 weist dabei eine Richtungskomponente in Normalrichtung N nach unten auf, so dass der Rückholriegel 44 immer weiter verschwenkt wird, während der Mitnehmer 36 schon an der Stirnseite der Seitenführungsschiene anliegt und diese in Rollladenausführrichtung R mitnimmt.

Dabei wird bei weiterem Ausfahren des Rollladenbehangs die Führungsschiene 34 von dem Mitnehmer 36 mitgenommen, so dass die an der Führungsschiene angebrachten Führungszapfen 35 zwangsweise die Steuerkanalnut 25 durchlaufen müssen, wodurch die Führungsschiene in ihrer Höhe in Normalrichtung gemäß des durch den Verlauf der Führungskanalnut 25 fest vorgegebenen Bewegungsprofils verstellt wird, während der Rollladenbehang 3 ausfährt und auch während des Rückzugs des Rollladenbehangs 3. Dabei durchläuft auch der Rückholriegel-Führungszapfen 46 eine der Steuerkanalnut 25 entsprechende, zu deren Verlauf synchron verlaufende Nut, nachdem er entlang des Gleitkantenabschnitts nach unten geglitten und in die stirnseitige Eintrittsöffnung des Nutabschnitts der Steuerkurve 45 eingetreten ist. Nachdem der Rollladenbehang 3 um den mit ZB bezeichneten Weg weiter verfahren wurde, befindet sich der Führungszapfen 35 und damit auch der Rückholriegel 46 sowie die Führungsschiene 34 auf dem untersten Punkt entlang der Steuerkanalführungsnut, wie in Figur 20 gezeigt. Die Lamellen 5 wurden dadurch aus ihrem ursprünglich gegeneinander lockeren Zustand in einen einbruchssicheren, gegeneinander sperrenden Zustand zugeschwenkt. Also aus dem in Figur 16 dargestellten Zustand nach unten und zwar um einen der Übersetzung des Höhenunterschieds entlang des Abschnitts ZB der Steuerkanalnut 25 mittels des Schwenkhebels 59 in einen Schwenkwinkel entsprechenden Winkelbetrag.

An den Bereich ZB schließt sich ein Bereich ZT der Steuerkanalnut an, in dem diese im Wesentlichen parallel zur Rollladenbehang-Oberfläche verläuft, welcher als Toleranzausgleich für Antriebsungenauigkeiten der Antriebswelle 12 fungiert. Seine Länge ist dabei so gewählt, dass 3° Antriebswellenungenauigkeit toleriert werden können. An diesen Zwischentoleranzbereich schließt ein weiterer Bereich AB an, in dem das eigentliche Aufjalousieren der schwenkbaren Lamellen 5 bewirkt wird und der eine Richtungskomponente in Normalrichtung N nach oben aufweist. Dabei steigt die Steuerkanalnut zunächst erst sanft an und steigt dann einem exponentiellen Verlauf folgend immer mehr auf, so dass zurächst nur geringe Teile der über den Mitnehmer 36 auf die Führungsschiene 34 übertragenen Vorschubleistung in eine Schwenkleistung umgewandelt werden, im weiteren Verlauf des Abschnitts AB jedoch immer höhere Anteile, so dass ein Anfangswiderstand beim Aufschwenken der schwenkbaren Lamellen überwunden werden kann.

Figur 21 zeigt schließlich den Zustand des Rollladenbehangs 3 mit vollständig aufgeschwenkten Lamellen, der erreicht wird, wenn der Führungszapfen 35 bzw. synchron dazu der Rückholriegel-Führungszapfen 46 den höchsten Punkt in der Steuerkanalnut, erreicht, wodurch auch die Führungsschiene 34 ihren höchsten Punkt während der Rollladenausfahrbewegung erreicht hat. An dem Bereich AB schließt wiederum ein Toleranzbereich AT an, um die vorher angesprochenen Motorungenauigkeiten ausgleichen zu können.

Wenn nun die Antriebswelle 12 entgegen der Antriebsrichtung A angetrieben wird, um den Rollladenbehang wieder auf die Wickelwelle 14 aufzuwickeln, durchläuft der Führungszapfen bzw. die beiden Führungszapfen 35 sowie der Rückholriegel-Führungszapfen 46 wieder den durch die Steuerkanalnut aufgeprägten Verlauf, nämlich den Bereich AT, AB, ZT, sowie ZB bis der Führungszapfen seine Ausgangsstellung erreicht hat. Während dieses Rollladenrückzugs entgegen der Rollladenausfahrrichtung R wird der Mitnehmer 36 von dem Rückholriegel 44 umklammert und damit die Führungsschiene 34 mitgezogen. Gleichzeitig mit dem Auftreffen des Führungszapfens 35 auf der der Antriebswelle 12 zugewandten Wand der Steuerkanalnut 25 tritt dabei der Rückholriegel-Führungszapfen 46 aus dem Steuerkanalnut-Abschnitt der Steuerkurve 45 aus, so dass der Rückholriegel zwangsweise verschwenkt wird, da die Führungsschiene 34 über den Führungszapfen 35 an einer weiteren Bewegung in Richtung auf die Antriebswelle 12 zu gehindert ist, so dass der Rückholriegel schließlich den Mitnehmer 36 wieder frei gibt.

In einer weiteren Ausführungsform hat der Rollladen eine Zugkette aus Kettenglieden, wie sie in Figur 22 dargestellt sind. Dabei hat das Kettenglied 119 ein Tragteil 120 und ein Ablaufteil 110, das aus mehreren Einzelstücken 110a, 110b, 110c besteht, die im einzelne in den Figuren 23 bis 26 dargestellt sind. Funktional gleichwirkende Elemente wurden dabei mit den gleichen Bezugszeichen versehen wie bei dem in den Figuren 7 bis 11 gezeigten Kettenglied 19. Im Gegensatz zu dem als Gussteil gefertigten Tragteil 20 der Figuren 7 bis 11 ist das Tragteil 120 als Blechstanzbiegeteil gefertigt, wobei zunächst die Ausnehmungen 18 ausgestanzt worden sind und anschließen vor oder nach dem in die konkave Form Biegen des Tragteils 120 die zum Ablaufteil 110 hin abstehenden Vorsprünge 121, 122 und 123 abgekantet worden sind.

Somit hat das Tragteil 120 wiederum sich in Antriebsrichtung erstreckende, zu beiden Seiten des Tragteils angeordneten Seitenstege, die über Querverbindungsrippen miteinander verbunden sind und die Ausnehmungen 18 umgrenzen. Entlang der Seitenstege stehen die Vorsprünge 121 ab, entlang der vorderen und hinteren Querverbindungsrippen die Vorsprünge 122 und entlang der mittleren Querverbindungsrippe die Vorsprünge 123. Die Vorsprünge 121, 122, 123 bilden eine Fassung für das komplementär zum Tragteil ausgeformte Ablaufteit 110 in einem vorverrasteten Zustand.

Bei der Montage des Kettenglieds 119 wird jedoch zunächst das aus dem Mittelstück 110a und den beiden Seitenstücken 110b, 110c bestehende Ablaufteil 110 an das Tragteil 120 angelegt, wie dies in Figur 12 gezeigt ist. In diesem vormontierten Zustand stützt sich das Ablaufteil über seine beiden Seitenteile 110b, 110c vorne und hinten am Tragteil 120 ab, wobei das Mittelstück 110a so auf die Seitenteile 110b, 110c aufgesetzt ist, dass die Einzelelemente, 110a. 110b, 110c des Ablaufteils 110 in dieser vormontierten Stellung gegeneinander abgestützt sind und nur das Mittelstück 110a festgehalten werden muss.

Das hintere Seitenteil 110c stützt sich dabei über seinen Gelenkaugenabschnitt 42 einerseits an den komplementären Gelenkaugenabschnitten 40 des Tragteils 120 ab und andererseits über eine abgerundete Anlagefläche 109 gegen den zugeordneten Vorsprung 122, ebenso wie das nicht einzeln dargestellte vordere Seitenteil 110b über seinen Gelenkaugenabschnitt an dem dazu komplementären Gelenkaugenabschnitt 30 und eine entsprechende abgerundete Anlagefäche an dem zugeordneten Vorsprung 122.

Die beiden Seitenteile 110b, 110c haben an den Enden ihrer zur Mitte hin gerichteten Seitenstegabschnitte 124 jeweils über eine Schulter 108 überstehende Endvorsprünge 107 mit einer vertikalen Endanlagefläche 106. An dem Mittelstück 110a sind dagegen in Querrichtung zur Kettenantriebsrichtung auskragende Seitenränder 105 vorgesehen, die vorne und hinten über Seitentaschen 103 und mittig über einen in Kettenantriebsrichtung mittigen Abstützabschnitt 101 an dem Grundkörper des Mittetstücks 110a anschließen. In der vormontierten Stellung stützt kommen die Endvorsprünge 107 in den Seitentaschen 103 zu liegen und stützen sich über ihre Endanlageflächen 108 an dem mittigen Abstützabschnitt 101 ab. In Zusammenwirken mit der Abstützung der beiden Seitenteile 110b, 110c. am Tragteil 120 über die Gelenkaugehabschnitte 30, 40 ergibt sich somit eine Stellung, in der Druck auf das Mittelstück ausreicht, um das Ablaufteil zu halten und lediglich zusätzlicher Druck auf das Mittelstück ausgeübt werden braucht, um das Ablaufteil 110 auf das Tragteil 120 aufzurasten:

Durch zusätzlichen Druck auf das Mittelstück 110a schnappt das mehrstückige Tragteil 110 in die oben stehend genannte, vorverrastete Stellung in der durch die Vorsprünge 121, 122, 123 gebildeten Fassung am Tragteil 120 ein, in der der Rastzapfen die Öffnung 60 am Tragteil 1120 mit seinen Umfangspfosten 70 durchdringt und hintergreift. Danach wird der über die mit 151 bezeichnete Sollbruchstelle an dem Mittelstück 110a befestigte Spreizdübel 50 in die durch die Umfangspfosten 70 gebildete Aufnahme geschoben, um so die Lage des Ablaufteils 110 an dem Tragteil 120 endgültig zu fixieren.

Selbstverständlich sind Abweichungen von den gezeigten Varianten möglich, ohne den Grundgedanken der Erfindung im Rahmen der Patentansprüche zu verlassen.

So wäre es beispielsweise denkbar, die Zugkette anstatt mit Kettengliedern in der Ausführungsform mit einem Ablaufteil 110 und mehreren Einzelstücken 110a, 110b, 110c mit Kettengliedern vorzusehen, die jeweils ein einstückiges Ablaufteil mit mehreren Einzelabschnitten aufweisen, die beispielsweise über Filmscharniere miteinander verbunden sind. Auf diese Weise könnte die Montage des in einem Stück an das Trageteil anlegbaren Ablaufteils erleichtert werden, ohne dass eine höhere Maßgenauigkeit des Tragteils 120 nötig wäre, wie dies bei dem Tragteil 20 für das ungeteilte Ablaufteil 20 der Fall ist.

Ebenfalls denkbar wäre es, anstatt einer oder mehrerer gleichgeschalteter Steuerkanalnut(en), in welcher/welchen jeweils ein mit der in Rollladenbehang-Normalrichtung beweglichen Seitenführungsschiene verbundener Bolzen geführt wird, einen ortsfesten Bolzen vorzusehen und die Steuerkanalnuten mit dem die Schwenkbewegung der Lamellen vorgebenden Verlauf an der Seitenführungsschiene. Es könnte(n) auch anstatt der Steuerkanalnut(en) (eine) entsprechend dem Verlauf der Steuerkanalnut angeordnete Steuerschiene(n) vorgesehen sein, auf der (ein) mit der in Rollladenbehang-Normalrichtung beweglichen Seitenführungsschiene verbundene(r) Schlitten geführt ist/sind.

Im Rahmen der Erfindung fallen dabei unter das Wort "Steuerkanalnuten" jede Art von geeigneten Steuerkurven oder -bahnen, mit denen das Verschieben der Seitenführungsschiene und damit über die Schwenkhebel letztlich das Verschwenken der Lamellen bewirkt werden kann.

Die Erfindung verkörpert sich somit in den Merkmalen der Ansprüche und - gemäß vorteilhafter Weiterbildungen - in den folgenden Merkmalen, die jeweils für sich allein und in jedweder für den Durchschnittsfachmann sinnvollen Kombination mit den Gegenständen der Ansprüche kombinierbar sind:
1. Der Rollladen (1) weist das Merkmal auf, dass die Schwenkbewirkungsanordnung (24, 25, 36, 37, 44, 45, 57, 58) eine Seitenführungsschienen-Vorschubeinrichtung (36, 37) aufweist, so dass die Seitenführungsschiene (34) ab Erreichen eines Startpunkts während des Ausfahrens des Rollladenbehangs (3) entlang des Verlaufs der Steuerkanalnut (25) vorgeschoben wird, und eine Seitenführungsschienen-Rückholvorrichtung (36, 44, 45), so dass die Seitenführungsschiene (34) während des Aufwickelns des Roilladenbehangs (3) bis zum Erreichen des Startpunkts entlang des Verlaufs der Steuerkanalnut (25) zurückgeschoben wird.
2. Der Rollladen (1) weist das Merkmal auf, dass die Zugkette (16) einzelne Zugkettenglieder (17, 19) aufweist, wobei zumindest die aufeinander folgenden Zugkettenglieder (19) in einem Rollladenbehangabschnitt mit schwenkbaren Lamellen (5) jeweils über ein Gelenk (31, 32, 41, 42, 54) miteinander verbunden sind, durch dessen Gelenkauge (31, 32, 41, 42) der Gelenkbolzen (54) hindurchgeführt ist.
3. Der Rolladen (1) weist das Merkmal auf, dass jeder Schwenkhebel (59) über seinen Gelenkbolzen (54) an ein Einsteckstück (64) anschließt und zumindest jede schwenkbare Lamelle (5) aus einem stirnseitig offenen Profil, insbesondere Kunststoffprofil besteht, in das das Einsteckstück (64) eingesteckt ist.
4. Der Rollladen (1) weist das Merkmal auf, dass zumindest die einer schwenkbaren Lamelle (5) zugeordneten Einsteckstücke (64) jeweils in Ausfahrrichtung (R) einenends, vorzugsweise unten, einen Arretierabschnitt (80) und anderenends, vorzugsweise oben, einen Anschlagabschnitt (90) aufweisen, wobei der Arretierabschnitt (80) einer in Ausfahrrichtung (R) gesehen oberen Lamelle (5) bei gegenüber einer unteren Lamelle (5) in Richtung zur beschattenden Öffnung hin abgewinkelter Stellung der oberen Lamelle (5) am Anschlagabschnitt (90) der unteren Lamellen (5) anschlägt und bei ausgefahrener Stellung des Rollladenbehangs (3) nicht.
5. Der Rollladen (1) weist das Merkmal auf, dass die einer schwenkbaren Lamelle (6) zugeordneten Zugkettenglieder (19) zumindest teilweise jeweils ein Tragteil (20) aufweisen, an das sich in Ausfahrrichtung (R) einenends ein erster Verbindungsansatz (30) und am entgegengesetzten Ende ein zweiter Verbindungsansatz (40) einstückig anschließen, die mit dem jeweils anderen Verbindungsansatz (40, 30) des nächsten Kettenglieds Gelenkabschnitte eines Gelenks mit in Lamellen-Längsrichtung (L) zur Kette verlaufender Gelenkachse bilden, wobei das Kettenglied zumindest ein Ablaufteil (10) aufweist, welches das Tragteil (20) zumindest auf einer Lauffläche (FL) des Kettenglieds zumindest im wesentlichen abdeckt, wobei das Ablaufteil (10) aus einem Material mit besseren Gleiteigenschaften als das Tragteil (20) besteht, insbesondere Kunststoff, und das Tragteil (20) aus einem Material mit höherer Zugbelastbarkeit als das Abdeckteil (10), insbesondere Gussmetall, und das Ablaufteil (10) auf das Tragteil (20) aufgerastet ist.
6. Der Rollladen (1) weist das Merkmal auf, dass zumindest ein Teil derjenigen Zugkettenglieder (17), die nicht schwenkbaren Lamellen (6) zugeordnet sind, jeweils an ein seitliches Einsteckstück (65) anschließt, mit dem sie in die jeweilige Lamelle (6) eingesteckt sind.
7. Der Rollladen (1) weist das Merkmal auf, dass der motorische Antrieb (12) in einer von einer Wickelwelle (14) separaten Antriebswelle (12) untergebracht ist, die umlaufend mit Zahnnocken (15) bestückt ist, denen entsprechende Ausnehmungen (18) in den Zugkettengliedern (17, 19) zugeordnet sind.
8. Der Rollladen (1) weist das Merkmal auf, dass die Länge des Auslauftoleranzabschnitts bzw. des Zwischentoleranzabschnitts einer Motorgenauigkeit von +/-3° Antriebswellenwinkel entspricht.
9. Der Rollladen (1) weist das Merkmal auf, dass die Seitenführungsschienen-Vorschubeinrichtung (36, 37) einen seitlich am Rollladenbehang (3) angeordneten Seitenführungsschienen-Mitnehmer (36) für die Seitenführungsschiene (34) aufweist und die Seitenführungsschiene (34) einen entgegen der Ausfahrrichtung (R) weisenden Anschlag (37) für den Seitenführungsschienen-Mitnehmer (36).
10. Der Rollladen (1) weist das Merkmal auf, dass die Seitenführungsschienen-Rückholvorrichtung (36, 44, 45) einen an der Seitenführungsschiene (34) vorgesehenen Rückholriegel (44) mit zugeordneter Rückholriegel-Betätigungseinrichtung (45) sowie einen seitlich am Rollladenbehang (3) angeordneten Rückholriegel-Mitnehmer (36) aufweist, wobei die Rückholriegel-Betätigungseinrichtung (45) den Rückholriegel so betätigt, dass er den Rückholriegel-Mitnehmer (36) während des Ausfahrens des Rollladenbehangs (3) ab Erreichen des Startpunkts fasst und während des Aufwickelns des Rollladenbehangs (3) bis zum Erreichen des Startpunkts wieder loslässt.
11. Der Rollladen (1) weist das Merkmal auf, dass der Seitenführungsschienen-Mitnehmer (36) gleichzeitig der Rückholriegel-Mitnehmer (36) ist und der Anschlag (37) dafür an dem Rückholriegel (44) vorgesehen ist.
12. Der Rollladen (1) weist das Merkmal auf, dass der Rückholriegel (44) über einen Rückholriegel-Anlenkbolzen (48) um eine in Lamellen-Längsrichtung (L) verlaufende Achse schwenkbar an der Seitenführungsschiene (34) angelenkt ist und die Rückholriegel-Betätigungseinrichtung (45) eine an dem innerhalb des Seitenrahmens (9) feststehend angeordneten Kulissenstück (24) ausgebildete Rückholriegel-Steuerkurve (45) aufweist, entlang der ein Rückholriegel-Führungszapfen (46) beim Ausfahren des Rollladenbehangs (3) geführt ist.
13. Der Rollladen (1) weist das Merkmal auf, dass die Rückholriegel-Steuerkurve (45) einen Gleitkanten-Abschnitt und einen Nut-Abschnitt aufweist, und so eingestellt ist, dass der Rückholriegel-Führungszapfen (46) während des Ausfahrens des Rollladenbehangs (3) gegen den Gleitkanten-Abschnitt gedrückt wird, der eine Richtungskomponente in Normalrichtung (N) zur Rollladenbehang-Oberfläche aufweist, bis der Rückholriegel-Führungszapfen (46) den Nut-Abschnitt erreicht, wobei der Nut-Abschnitt den gleichen Verlauf wie die Führungskanalnut (25) aufweist und der Rückholriegel-Führungszapfen (46) in dem Nut-Abschnitt synchron zu dem Führungszapfen (35) in der Führungskanalnut (25) läuft.
14.Der Rollladen (1) weist das Merkmal auf, dass der Rückholriegel (44) als Rückholgabel (44) ausgebildet ist, deren Gabelöffnung (47) zunächst dem Rückholriegel-Mitnehmer (36) unter Winkel zugewandt ist, wobei der Anschlag an einem der Gabelschenkel oberhalb der Gabelöffnung (47) ausgebildet ist.
15. Der Rollladen (1) weist das Merkmal auf, dass zumindest die unterste Lamelle (66) des Rollladenbehangs (3) nicht schwenkbar ist und der Rollladenbehang (3) oberhalb der schwenkbaren Lamellen (5) weitere, nicht schwenkbare Lamellen (6) aufweist.
16. Der Rollladen (1) weist das Merkmal auf, dass der Seitenführungsschienen-Mitnehmer (36) bzw. der Rückholriegel-Mitnehmer (36) einstückig mit einem Aufsteckstück (36) ausgebildet ist, das stirnseitig auf eines der Zugkettenglieder (17) aufgesteckt ist, vorzugsweise auf das der ersten, den schwenkbaren Lamellen (5) folgenden, nicht schwenkbaren Lamelle (6) zugeordnete Zugkettenglied (17).
17. Der Rollladen (1) weist das Merkmal auf, dass am unteren Ende der Bahn des Rollladenbehangs (3) eine Abschlussblende (13) vorgesehen ist, die in vollausgefahrener Stellung des Rollladenbehangs (3) zumindest die unterste Lamelle (66) zumindest teilweise abdeckt.
18. Der Rollladen (1) weist das Merkmal auf, dass alle Lamellen (5, 6) aus dem gleichen stirnseitig offenen Profil, insbesondere Kunststoffprofil bestehen.
19.Der Rollladen (1) weist das Merkmal auf, dass die Lamellen (5, 6) in Ausfahrrichtung (R) des Rollladenbehangs (3) eine obere und eine untere, stirnseitig offene Kedernut (53) aufweisen, wobei die nicht schwenkbaren Lamellen (6) über in ihre obere und/oder untere Kedernuten (53) eingeschobene Verbindungsgummiprofile (8) mit den oben und/oder unten anschließenden Lamellen (5, 6) verbunden sind, wobei die Verbindungsgummiprofile (8) im Querschnitt die Form eines Knochens aufweisen, und in der unteren Kedernut (53) der jalousierbaren Lamellen (5) jeweils ein Dichtgummiprofil (7) eingeschoben ist, das im Querschnitt die Form einer Kaulquappe aufweist.
20. Der Rollladen (1) weist das Merkmal auf, dass zwei einander folgende, einer nicht schwenkbaren Lamelle (6) zugeordnete Zugkettenglieder (17) lediglich über ihre zugeordneten, miteinander verbundenen Lamellen (6) miteinander verbunden sind, insbesondere über das über in die Kedernuten (53) der Lamellen (6) eingeschobene Verbindungsgummiprofil (8).
21. Der Rollladen (1) weist das Merkmal auf, dass die einer nicht schwenkbaren Lamelle (6) zugeordneten Zugkettenglieder (17) als. Kunststoffteile ausgeformt sind.
22. Der Rollladen (1) weist das Merkmal auf, dass das Kulissenstück (24) in dem Seitenrahmen (9) auf seiner einen, zur Rollladenbehang-Oberfläche parallelen Seite auf Bolzen (26) in dem Seitenrahmen (9) gesteckt ist und auf seiner gegenüberliegenden, zur Rollladenbehang-Oberfläche parallelen Seite mit Druckfedern (27) gegen den Seitenrahmen (9) abgestützt ist.
23. Der Rollladen (1) weist das Merkmal auf, dass der Seitenrahmen (9) an den Anschlagflächen (57, 58) für die Zugkette (16) jeweils mit einem Überzug (67, 68) aus einem Material geringer Gleitreibung versehen ist, insbesondere aus Kunststoff.
24. Der Rollladen (1) weist das Merkmal auf, dass die im Jalousierabschnitt erzeugte und übertragene Schwenkleistung bzw. die in Normalrichtung (N) verlaufende Richtungskomponente des dem Jalousierabschnitt entsprechenden Abschnitts (AB) der Steuerkanalnut (25) einem maximalen Aufjalousierwinkel von 45° entspricht.

## Patentansprüche

1. Jalousierbarer Rollladen (1) mit einem Rollladenbehang (3) aus zumindest zu einem Teil (5) um eine in Lamellen-Längsrichtung (L) verlaufende Schwenkachse schwenkbaren Lamellen (5, 6), einer Schwenkausführanordnung (34, 59) zum Übertragen einer Schwenkleistung auf die schwenkbaren Lamellen (5, 6), und einer Schwenkbewirkungsanordnung (24, 25, 36, 37, 44, 45, 57, 58) zum Erzeugen der Schwenkleistung für ein an die Lage des Rollladenbehangs (3) gekoppeltes, selbsttätiges und gleichzeitiges Aufjalousieren sämtlicher schwenkbarer Lamellen über die Schwenkausführanordnung (34, 59) während des Abwickelns, des Rollladenbehangs (3) und Zujalousieren während des Aufwickelns, wobei der Rollladenbehang (3) bei Beginn des Aufjalousierens die zu beschattende Öffnung vollständig abdeckt und bei Ende der Aufjalousierens im wesentlichen vollständig ausgefahren ist,
**dadurch gekennzeichnet, dass**
die Schwenkbewirkungsanordnung (24, 25, 36, 37, 44, 45, 57, 58) so eingerichtet ist, dass beim Abwickeln eine Schwenkleistung für das Aufjalousieren und beim Aufwickeln eine Schwenkleistung für das Zujalousieren erzeugt und übertragen wird, wobei die Schwenkleistung solange erzeugt und übertragen wird, solange sich ein vorgegebener Punkt des Rollladenbehangs (3) in einem vorgegebenen, sich in Ausfahrrichtung (R) erstreckenden Jalousierabschnitt befindet und dem Jalousierabschnitt ein Sperrabschnitt vorgeschaltet ist, in dem beim Abwickeln eine Schwenkleistung für ein Sperr-Zuschwenken in eine gegeneinander verspannte Stellung der Lamellen (5) und während des Aufwickelns des Rollladenbehangs (3) eine Schwenkleistung für ein Entsperr-Aufschwenken in eine Ausgangsstellung mit gegeneinander lockeren Lamelle (5) erzeugt und übertragen wird, wobei dem Sperrabschnitt ein Vorlaufabschnitt vorgeschaltet ist, in dem der Rollladenbehang (3) die Ausgangsstellung mit gegeneinander lockeren. Lamellen (5) einnimmt, in dem keine Schwenkleistung erzeugt und übertragen wird.

2. Jalousierbarer Rollladen (1) nach Anspruch 1, **dadurch gekennzeichnet, dass** die Schwenkbewirkungsanordnung (24, 25, 36, 37, 44, 45, 57, 58) so eingerichtet ist, dass dem Jalousierabschnitt ein bis zur vollständig ausgefahrenen Stellung des Rollladenbehangs (3) reichender Auslauftoleranzabschnitt nachgeschaltet ist, in dem die übertragene Schwenkleistung konstant ist, wobei der Übergang des Jalousierabschnitts in den Auslauftoleranzabschnitt insbesondere stetig ist.

3. Jalousierbarer Rollladen (1) nach einem der vorhergehenden Ansprüche, **dadurch, gekennzeichnet, dass** die Schwenkbewirkungsanordnung (24, 25, 36, 37, 44, 45, 57, 58) so eingerichtet ist, dass die für das Aufjalousieren erzeugte Schwenkleistung mit in Ausfahrrichtung (R) fortschreitendem Rollladenbehang (3) ansteigt, insbesondere stetig und vorzugsweise exponentiell, solange sich ein vorgegebener Punkt des Rollladenbehangs (3) in einem vorgegebenen, sich in Ausfahrrichtung (R) erstreckenden Jalousierabschnitt befindet.

4. Jalousierbarer Rollladen (1) nach einem, der vorhergehenden Ansprüche, **dadurch gekennzeichnet, dass** die Schwenkbewirkungsanordnung. (24, 25, 36, 37, 44, 45, 57, 58) so eingerichtet ist, dass dem Sperrabschnitt und dem Jalousierabschnitt ein Zwischentoleranzabschnitt zwischengeordnet ist, in dem die übertragene Schwenkieistung konstant ist, wobei der Sperrabschnitt insbesondere stetig in den Zwischentoleranzabschnitt übergeht und der Zwischentoleranzabschnitt in den Jalousierabschnitt.

5. Jalousierbarer Rollladen (1) nach einem der vorhergehenden Ansprüche, **dadurch gekennzeichnet, dass** die Schwenkbewirkungsanordnung (24, 25, 36, 37, 44, 45, 57, 58) so eingerichtet ist, dass die Schwenkleistung durch Zerlegen der das Auf- und Abwickeln des Rollladenbehangs (3) bewirkenden Leistung in eine Vorschubleistung und eine Schwenkleistung erzeugt wird.

6. Jalousierbarer Rollladen (1) nach einem der vorhergehenden Ansprüche, **dadurch gekennzeichnet, dass** die Schwenkausführanordnung (34, 59) einen mit sämtlichen verschwenkbaren Lamellen (5) in Verbindung stehenden Verschwenkabschnitt (54) und einen von der Schwenkbewirkungsanordnung (24, 25, 36, 37, 44, 45, 57, 58) betätigbaren, mit dem Verschwenkabschnitt (54) in Verbindung stehenden Angriffsabschnitt (34, 55) aufweist und die Schwenkbewirkungsanordnung (24, 25, 36, 37, 44, 45, 57, 58) zumindest eine sich in Ausfahrrichtung (R) erstreckende, ortsfeste und verzweigungsfreie Steuerführung (25) zum Führen des Angriffsabschnitts (34, 55) aufweist, welche zumindest abschnittsweise eine Richtungskomponente in Normalrichtung (N) aufweist, insbesondere eine Steuerkanalnut (25), in der der Angriffsabschnitt (34, 55) geführt ist oder eine Steuerschiene, auf der der Angriffsabschnitt geführt ist.

7. Jalousierbarer Rollladen (1) nach Anspruch 6, **dadurch gekennzeichnet, dass** die Steuerführung (25) einen dem Jalousierabschnitt entsprechenden Abschnitt (AB) mit einer in Normalrichtung (N) zur Rollfadenbehang-Oberfläche verlaufenden, der Aufjalousierbewegung entsprechenden Richtungskomponente aufweist, insbesondere eine in Ausfahrrichtung (R) ansteigende Richtungskomponente, vorzugsweise stetig, besonders bevorzugt exponentiell.

8. Jalousierbarer Rollladen (1) nach Anspruch 7, **dadurch gekennzeichnet, dass** die Steuerführung (25) in Normalrichtung (N) zur Rollladenbehang-Oberfläche gesehen auf einer Höhe beginnt, die der Ausgangsstellung entspricht, und einen dem Jalousierabschnitt entsprechenden Abschnitt (AB) vorgeordneten, dem Sperrabschnitt entsprechenden Abschnitt (ZB) aufweist, der eine in Normalrichtung (N) zur Rollladenbehang-Oberfläche verlaufende, der SperrZuschwenkbewegung entsprechende Richtungskomponente aufweist.

9. Jalousierbarer Rollladen (1) nach Anspruch 7 oder 8, **dadurch gekennzeichnet, dass** die Steuerführung (25) einen dem dem Jalousierabschnitt entsprechenden Abschnitt (AB) nachgeordneten, dem Auslauftoleranzabschnitt entsprechenden, rein in Ausfahrrichtung (R) verlaufenden Abschnitt (AT) aufweist, wobei der dem Jalousierabschnitt entsprechende Abschnitt (AB) vorzugsweise stetig in den dem Auslauftoleranzabschnitt entsprechenden Abschnitt (AT) übergeht.

10. Jalousierbarer Rollladen (1) nach Anspruch 7, 8 oder 9, **dadurch gekennzeichnet, dass** die Steuerführung (25) einen rein in Ausfahrrichtung (R) verlaufenden, dem Zwischentoleranzabschnitt entsprechenden Abschnitt (ZT) aufweist, der dem dem Sperrabschnitt entsprechenden Abschnitt (ZB) und dem dem Jalousierabschnitt entsprechenden Abschnitt (AB) zwischengeordnet ist, wobei der dem Sperrabschnitt entsprechenden Abschnitt (ZB) insbesondere stetig in den dem Zwischentoleranzabschnitt entsprechenden Abschnitt (ZT) übergeht und der dem Zwischentoleranzabschnitt entsprechende Abschnitt (ZT) stetig in den dem Jalousierabschnitt entsprechenden Abschnitt (AB).

11. Jalousierbarer Rollladen (1) nach einem der vorhergehenden Ansprüche, **dadurch gekennzeichnet, dass** ein motorischer Antrieb (12) zum Abgeben der Leistung für das Auf- und Abwickeln des Rollladenbehangs (3) vorgesehen ist.

12. Jalousierbarer Rollladen (1) nach einem der vorhergehenden Ansprüche, **dadurch gekennzeichnet, dass** der Rollladenbehang (3) über zumindest eine stirnseitig an den Lamellen (5, 6) angebrachte Zugkette (16) antreibbar und in Ausfahrrichtung (R) geführt ist.

13. Jalousierbarer Rollladen (1) nach Anspruch 12, **dadurch gekennzeichnet, dass** die Schwenkbewirkungsanordnung (24, 25, 36, 37, 44, 45, 57, 58) für jede Zugkette (16) eine Zugkettenfixiereinrichtung (57, 58) aufweist, die die Zugkette (16) auf einer festgelegten Höhe in Normalrichtung (N) zur Rollladenbehang-Oberfläche zumindest weitgehend festlegt, insbesondere zwei parallel zur Rollladenbehang-Oberfläche verlaufende, ortsfeste Anschlagflächen (57, 58), vorzugsweise an einem Seitenrahmen (9), die sich in Normalrichtung (N) zur Rollladenbehang-Oberfläche ober- und unterhalb der Zugkette (16) befinden und einen Führungsspalt eingrenzen, in dem die Zugkette (16) mit Spiel geführt ist.

14. Jalousierbarer Rollladen (1) nach Anspruch 12 oder 13, **dadurch gekennzeichnet, dass** die Schwenkausführanordnung (34, 59) für jede schwenkbare Lamelle (5) einen Schwenkhebel (59) aufweist, der einen mit der Lamelle (5) drehfest verbundenen und mit ihrer in Lamellen-Längsrichtung (L) verlaufenden Schwenkachse fluchtenden Gelenkbolzen (54) hat, welcher durch eine ebenfalls mit der Schwenkachse fluchtende Durchgangsöffnung (31, 41) in der Zugkette (16) hindurchgeführt ist, und einen über eine Kurbel (53) exzentrisch daran anschließenden Angriffsbolzen (55), der in einer in Ausfahrrichtung (R) verlaufenden Seitenführungsschiene (34) geführt ist, welche wiederum zumindest einen Führungszapfen (35) aufweist, der in der zumindest einen Steuerkanalnut (25) beweglich aufgenommen ist, wobei die Gelenkbolzen (54) den Verschwenkabschnitt (54) der Schwenkausführanordnung (34, 59) bilden und die Seitenführungsschiene (34) mit den Angriffsbolzen (55) und dem zumindest einen Führungszapfen (35) ihren Angriffsabschnitt (34, 55).

15. Jalousierbarer Rollladen (1) nach einem der Ansprüche 6 bis 14, **dadurch gekennzeichnet, dass** zumindest zwei zueinander parallele, sich zu beiden Seiten des Rollladenbehangs (3) erstreckende Steuerführungen (25) vorgesehen sind, insbesondere zwei Steuerkanalnuten (25), und die Schwenkausführanordnung (34, 59) den beiden Steuerführungen (25) zugeordnete Abschnitte aufweist.

16. Jalousierbarer Rollladen (1) nach einem der Ansprüche 6 bis 15, **dadurch gekennzeichnet, dass** jede Steuerführung (25) an bzw. in einem innerhalb des Seitenrahmens (9) feststehend angeordneten Kulissenstück (24) ausgebildet ist.

17. Jalousierbarer Rollladen (1) nach einem der Ansprüche 14 bis 16, **dadurch gekennzeichnet, dass** jede Seitenführungsschiene (34) zumindest zwei Führungszapfen (35) aufweist, die jeweils von einer axial versetzten Steuerführung (25) geführt werden, insbesondere in einer Steuerkanalnut (25) beweglich aufgenommen sind, wobei alle Steuerführungen (25), insbesondere Steuerkanalnuten (25) den gleichen Verlauf aufweisen und sich alle Führungszapfen (35) an der gleichen Position in der jeweiligen Steuerkanalnut (25) befinden.

## Claims

1. A jalousie-type roller blind (1) comprising a blind (3) which is at least in part (5) composed of slats (5, 6) capable of being swiveled around a swivel axis extending in the slat longitudinal direction, further comprising a swivel motion actuating arrangement (34, 59) for transmitting swivel power to the swiveling slats (5, 6), and a swivel motion initiation arrangement (24, 25, 36, 37, 44, 45, 57, 58) for producing the swivel power for automatic and simultaneous opening of all swiveling slats via the swivel motion actuating arrangement (34, 59) during advancing the blind (3) and closing the said slats during the retraction up the blind (3), wherein such opening and closing being coupled with the position of the blind, with such blind (3) at the beginning of the slat opening motion completely covering the aperture to be shaded and at the end of the slat opening motion essentially being completely extended, **characterised in that** the swivel motion actuating arrangement (24, 25, 36, 37, 44, 45, 57, 58) is disposed in such a manner that during advancing the blind a swivel drive power for slat opening is produced and transmitted and during retraction of the blind a swivel drive power for slat closing is produced and transmitted, with the swivel motion being produced and transmitted as long as a predetermined point of the blind (3) is located within a predetermined slat adjustment section extending in the advancing direction (R), and that the said slat adjustment section is preceded by a blocking section in which during advancing the blind a swivel drive power for a locking type closing swivel motion to a position where the slats (5) are mutually locked is produced and transmitted, and during the retraction of the blind (3) a swivel drive power for an unlocking type opening swivel motion with mutually loose slats (5) is produced and transmitted, with such blocking section being preceded by an advancing section in which the blind (3) adopts a starting position with mutually loose slats (5) in which no swivel drive power is being produced and transmitted.

2. A jalousie-type roller blind (1) in accordance with claim 1 **characterised in that** the swivel motion initiation arrangement (24, 25, 36, 37, 44, 45, 57, 58) is disposed in such a manner that the slat adjustment section is followed by a run-out tolerance section reaching up to the completely extended position of the blind (3) in which the transmitted swivel drive power is constant, with the transition from the slat adjustment section to the run-out tolerance section being in particular in the form of a steady movement.

3. A jalousie-type roller blind (1) in accordance with any of the preceding claims **characterised in that** the swivel motion initiation arrangement (24, 25, 36, 37, 44, 45, 57, 58) is disposed in such a manner that the swivel drive power produced for opening the slats increases with the advancing movement (R) of the blind (3) in particular continuous and preferably exponentially as long as a predetermined point of the blind (3) is located within a predetermined slat adjustment section extending in the blind advancing direction (R).

4. A jalousie-type roller blind (1) in accordance with any of the preceding claims **characterised in that** the swivel motion initiation arrangement (24, 25, 36, 37, 44, 45, 57, 58) is disposed in such a manner that an intermediate tolerance section is interposed between the blocking section and the slat adjustment section in which the transmitted swivel drive power is constant, with the transitions from the blocking section to the intermediate tolerance section and from the intermediate tolerance section to the slat adjustment section being in particular continuous.

5. A jalousie-type roller blind (1) in accordance with any of the preceding claims **characterised in that** the swivel motion initiation arrangement (24, 25, 36, 37, 44, 45, 57, 58) is disposed in such a manner that the swivel power is produced by resolving the driving power effecting the retraction and advancing of the blind (3) into a feed power component and a swivel power component.

6. A jalousie-type roller blind (1) in accordance with any of the preceding claims **characterised in that** the swivel motion actuating arrangement (34, 59) comprises a swivel section (54) being connected with all swiveling slats (5) and an actuating section (34, 55) linked with the swivel section (54) and operable by the swivel motion initiation arrangement (24, 25, 36, 37, 44, 45, 57, 58) and that the swivel motion initiation arrangement (24, 25, 36, 37, 44, 45, 57, 58) comprises at least one fixed and non-branching control cam (25) extending in the blind advancing direction (R) for guiding the actuating section (34, 55), which comprises at least section-wise a direction component in a perpendicular direction (N), in particular a control cam groove (25) in which the actuating section (34, 55) is guided, or a control rail on which the actuating section is guided.

7. A jalousie-type roller blind (1) in accordance with claim 6 **characterised in that** the control cam (25) comprises a section (AB) corresponding to the slat adjustment section, with a direction component extending in a direction (N) perpendicular to the blind surface and corresponding to the slat opening movement, in particular a direction component increasing in the blind advancing direction, preferably in the form of a continuous increase and particularly preferred an exponentially increase.

8. A jalousie-type roller blind (1) in accordance with claim 7 **characterised in that** the control cam (25), as viewed in a direction (N) perpendicular to the blind surface, begins at a height level corresponding to the starting position and comprises a section (ZB) corresponding to the blocking section which precedes the slat adjustment section (AB) and which comprises a direction component extending in a direction (N) perpendicular to the blind surface and corresponding to the locking-type slat closing movement.

9. A jalousie-type roller blind (1) in accordance with claim 7 or 8 **characterised in that** the control cam (25) comprises a section (AT) corresponding to the run-out tolerance section which follows the slat adjustment section (AB) and extends salely in the blind advance direction (R), with the section (AB) corresponding to the slat opening preferably changing over continuous into the section (AT) corresponding to the run-out tolerance section.

10. A jalousie-type roller blind (1) in accordance with claim 7, 8 or 9 **characterised in that** the control cam (25) comprises a section (ZT) corresponding to the intermediate tolerance section and extending exactly in the blind advance direction (R), which is interposed between the section (ZB) corresponding to the blocking section and the section (AB) corresponding to the slat opening section, with the section (ZB) corresponding to the blocking section changing over steadily into the section (ZT) corresponding to the intermediate tolerance section and the section (ZT) corresponding to the intermediate tolerance section changing over steadily into section (AB) corresponding to the slat opening section.

11. A jalousie-type roller blind (1) in accordance with any of the preceding claims **characterised in that** a motor-powered drive (12) for powering the advance movement and the retraction movement of the blind (3) is provided.

12. A jalousie-type roller blind (1) in accordance with any of the preceding claims **characterised in that** the blind (3) is drivable via at least one pull chain (16) attached to the end face of the slats (5, 6) and guided in the direction of slat advance (R).

13. A jalousie-type roller blind (1) in accordance with claim 12 **characterised in that** the swivel motion initiation arrangement (24, 25, 36, 37, 44, 45, 57, 58) comprises a pull chain arresting device (57, 58) for each pull chain (16), which largely maintains the pull chain (16) at a determined height level in a direction (N) perpendicular to the blind surface and in particular comprises two stationary stop faces (57, 58) extending parallel to the blind surface, preferably disposed on one side frame (9), which stop faces are located at a level upward and downward of the pull chain (16) in a direction (N) perpendicular to the blind surface and serve to limit a guide slot in which the pull chain (16) is guided with a certain amount of play.

14. A jalousie-type roller blind (1) in accordance with claim 12 or 13 **characterised in that** the swivel motion actuating arrangement (34, 59) comprises a swivel lever (59) for each swiveling slat (5) which is firmly attached for rotary movement to the slat (5) and has a hinge pin (54) in alignment with the swivel axis extending in the slat longitudinal direction (L), which hinge pin extends through an opening (31, 41) provided in the pull chain (16) and is likewise in alignment with the said swivel axis, and which further comprises an actuating pin (55) eccentrically connected thereto via a crank (53), which is guided in a lateral guide rail (34) extending in the blind advancing direction (R), which guide rail in turn comprises at least one guide stud (35) which is movably received by at least one control cam groove (25), with the hinge pins (54) constituting the swivel section (54) of the swivel motion actuating arrangement (34, 59) and the lateral guide rail (34) with the actuating pin (55) and the at least one guide stud (35) constituting its actuating section (34, 55).

15. A jalousie-type roller blind (1) in accordance with any of the claims 6 to 14 **characterised in that** at least two parallel control cams (25) are provided extending along both sides of the blind (3), especially two control cam grooves (25), and that the swivel motion actuating arrangement (34, 59) comprises sections associated with the two control cams (25).

16. A jalousie-type roller blind (1) in accordance with any of the claims 6 to 15 **characterised in that** each control cam (25) is provided on or in a link member (24) which is arranged stationary within the lateral frame (9).

17. A jalousie-type roller blind (1) in accordance with any of the claims 14 to 16 **characterised in that** each lateral guide rail (34) comprises at least two guide studs (35) which are each guided by a control cam (25) mutually offset thereon, especially by a control cam groove (25) in which the studs are movably held, with all control cams (25), in particular control cam grooves (25), being of like shape and all guide studs (35) being in the same position in their respective control cam groove (25).

## Revendications

1. Volet roulant à lames orientables (1) avec un tablier de volet roulant (3) se composant de lames (5, 6) aptes à pivoter au moins en partie (5) autour d'un axe de pivotement s'étendant dans la direction longitudinale des lames (L), avec un dispositif d'exécution de pivotement (34, 59) destiné à transmettre une puissance de pivotement aux lames orientables (5, 6), ainsi qu'avec un dispositif à provoquer le pivotement (24, 25, 36, 37, 44, 45, 57, 58) destiné à générer la puissance de pivotement pour un pivotement ouvrant automatique, couplé à la position du tablier de volet roulant (3) et simultané de l'ensemble des lames par l'intermédiaire du dispositif d'exécution de pivotement (34, 59) lors du déroulement du tablier de volet roulant (3), et pour le pivotement fermant des lames lors de l'enroulement ; au début du pivotement ouvrant des lames, le tablier de volet roulant (3) recouvrant complètement l'ouverture à obturer et, après avoir terminé le pivotement ouvrant des lames, celui-ci étant déployé pour l 'essentiel complètement,
**caractérisé par le fait que** ledit dispositif à provoquer le pivotement (24, 25, 36, 37, 44, 45, 57, 58) est conçu de telle manière qu'une puissance de pivotement pour le pivotement ouvrant des lames est générée et transmise lors du déroulement et qu'une puissance de pivotement pour le pivotement fermant des lames est générée et transmise lors de l'enroulement, la puissance de pivotement étant générée et transmise aussi longtemps qu'un point prédéterminé du tablier de volet roulant (3) est situé dans une section prédéterminée de pivotement ouvrant et fermant s'étendant dans la direction de sortie (R), et ladite section de pivotement ouvrant et fermant étant située à la suite d'une section de verrouillage dans laquelle, lors du déroulement, est générée et transmise une puissance de pivotement pour un pivotement fermant verrouillant dans une position où les lames (5) sont contraintes les unes par rapport aux autres, et dans laquelle, lors de l'enroulement du tablier de volet roulant (3), est générée et transmise une puissance de pivotement pour un pivotement ouvrant déverrouillant dans une position initiale où les lames (5) sont relâchées les unes par rapport aux autres, la section de verrouillage étant située à la suite d'une section préliminaire dans laquelle ledit tablier de volet roulant (3) prend la position initiale où les lames sont relâchées les unes par rapport aux autres et dans laquelle aucune puissance de pivotement n'est générée ni transmise.

2. Volet roulant à lames orientables (1) selon la revendication 1, **caractérisé par le fait que** ledit dispositif à provoquer le pivotement (24, 25, 36, 37, 44, 45, 57, 58) est conçu de telle manière qu'à la suite de la section de pivotement ouvrant et fermant est située une section terminale de tolérance qui s'étend jusqu'à la position complètement sortie du tablier de volet roulant (3) et dans laquelle la puissance de pivotement transmise est constante, la transition de la section de pivotement ouvrant et fermant à la section terminale de tolérance étant en particulier continue.

3. Volet roulant à lames orientables (1) selon l'une des revendications précédentes, **caractérisé par le fait que** ledit dispositif à provoquer le pivotement (24, 25, 36, 37, 44, 45, 57, 58) est conçu de telle manière que la puissance de pivotement générée pour le pivotement ouvrant des lames augmente, en particulier de façon continue et de préférence exponentielle, au fur et à mesure que le tablier de volet roulant (3) avance dans la direction de sortie (R), et ceci aussi longtemps qu'un point prédéterminé du tablier de volet roulant (3) se trouve dans une section prédéterminée de pivotement ouvrant et fermant s'étendant dans la direction de sortie (R).

4. Volet roulant à lames orientables (1) selon l'une des revendications précédentes, **caractérisé par le fait que** ledit dispositif à provoquer le pivotement (24, 25, 36, 37, 44, 45, 57, 58) est conçu de telle manière qu'entre la section de verrouillage et la section de pivotement ouvrant et fermant est disposée une section intermédiaire de tolérance dans laquelle la puissance de pivotement transmise est constante, ladite section de verrouillage passant en particulier continûment à la section intermédiaire de tolérance et la section intermédiaire de tolérance à la section de pivotement ouvrant et fermant.

5. Volet roulant à lames orientables (1) selon l'une des revendications précédentes, **caractérisé par le fait que** ledit dispositif à provoquer le pivotement (24, 25, 36, 37, 44, 45, 57, 58) est conçu de telle manière que la puissance de pivotement est générée en décomposant la puissance provoquant l'enroulement et le déroulement du tablier de volet roulant (3) en une puissance d'avance et en une puissance de pivotement.

6. Volet roulant à lames orientables (1) selon l'une des revendications précédentes, **caractérisé par le fait que** ledit dispositif d'exécution de pivotement (34, 59) présente une section de pivotement (54) qui est reliée à l'ensemble des lames orientables (5) ainsi qu'une section d'application (34, 55) qui peut être actionnée par ledit dispositif à provoquer le pivotement (24, 25, 36, 37, 44, 45, 57, 58) et est reliée à ladite section de pivotement (54), et que ledit dispositif à provoquer le pivotement (24, 25, 36, 37, 44, 45, 57, 58) présente au moins un guide de commande (25) stationnaire s'étendant dans la direction de sortie (R) et n'ayant pas de ramification qui présente au moins par sections une composante de direction dans la direction normale (N), en particulier une rainure de canal de commande (25) dans laquelle ladite section d 'application (34, 55) est guidée ou un rail de commande sur lequel la section d 'application est guidée.

7. Volet roulant à lames orientables (1) selon la revendication 6, **caractérisé par le fait que** le guide de commande (25) présente une section (AB) qui correspond à la section de pivotement ouvrant et fermant et qui a une composante de direction s 'étendant dans la direction normale (N) à la surface du tablier de volet roulant et correspondant au mouvement du pivotement ouvrant des lames, en particulier une composante de direction croissant dans la direction de sortie (R), de préférence continûment, de manière particulièrement préférée exponentiellement.

8. Volet roulant à lames orientables (1) selon la revendication 7, **caractérisé par le fait que** ledit guide de commande (25) - vu dans la direction normale (N) à la surface du tablier de volet roulant - commence à une hauteur qui correspond à la position initiale et présente une section (ZB) qui est située en amont de ladite section (AB) correspondant à la section de pivotement ouvrant et fermant, correspond à la section de verrouillage et présente une composante de direction s'étendant dans la direction normale (N) à la surface du tablier de volet roulant et correspondant au mouvement de pivotement fermant verrouillant.

9. Volet roulant à lames orientables (1) selon la revendication 7 ou 8, **caractérisé par le fait que** ledit guide de commande (25) présente une section (AT) qui est située à la suite de la section (AB) correspondant à la section de pivotement ouvrant et fermant, correspond à la section terminale de tolérance et s'étend purement dans la direction de sortie (R), la section (AB) qui correspond à la section de pivotement ouvrant et fermant passant de préférence continûment à la section (AT) qui correspond à la section terminale de tolérance.

10. Volet roulant à lames orientables (1) selon la revendication 7, 8 ou 9, **caractérisé par le fait que** ledit guide de commande (25) présente une section (ZT) qui s'étend purement dans la direction de sortie (R), correspond à la section intermédiaire de tolérance et qui est située entre la section (ZB) correspondant à la section de verrouillage et la section (AB) correspondant à la section de pivotement ouvrant et fermant, la section (ZB) qui correspond à la section de verrouillage passant en particulier continûment à la section (ZT) correspondant à la section intermédiaire de tolérance et la section (ZT) qui correspond à la section intermédiaire de tolérance passant continûment à la section (AB) correspondant à la section de pivotement ouvrant et fermant.

11. Volet roulant à lames orientables (1) selon l'une des revendications précédentes, **caractérisé par le fait que** l'on prévoit un mécanisme d'entraînement par moteur (12) destiné à fournir la puissance pour l'enroulement et le déroulement du tablier de volet roulant (3).

12. Volet roulant à lames orientables (1) selon l'une des revendications précédentes, **caractérisé par le fait que** ledit tablier de volet roulant (3) peut être entraîné et guidé dans la direction de sortie (R) par l'intermédiaire d'au moins une chaîne de traction (16) montée sur la face frontale des lames (5, 6).

13. Volet roulant à lames orientables (1) selon la revendication 12, **caractérisé par le fait que** le dispositif à provoquer le pivotement (24, 25, 36, 37, 44, 45, 57, 58) présente pour chaque chaîne de traction (16) un dispositif de fixation de chaîne de traction (57, 58) qui fixe au moins dans une large mesure la chaîne de traction (16) à une hauteur déterminée dans la direction normale (N) à la surface du tablier de volet roulant, en particulier deux surfaces de butée (57, 58) stationnaires s'étendant parallèlement à la surface du tablier de volet roulant, de préférence sur un cadre latéral (9), qui - dans la direction normale (N) à la surface du tablier de volet roulant - sont situées au-dessus et au-dessous de la chaîne de traction (16) et délimitent une fente de guidage dans laquelle ladite chaîne de traction (16) est guidée avec jeu.

14. Volet roulant à lames orientables (1) selon la revendication 12 ou 13, **caractérisé par le fait que** ledit dispositif d'exécution de pivotement (34, 59) présente pour chaque lame orientable (5) un levier de pivotement (59) qui comprend un boulon d'articulation (54) lequel est solidaire en rotation avec la lame (5) et aligné avec son axe de pivotement s'étendant dans la direction longitudinale des lames (L) et lequel passe à travers un orifice de passage (31, 41) dans la chaîne de traction (16), aligné lui aussi avec l'axe de pivotement, ainsi qu'un boulon d'application (55) lequel est raccordé excentriquement audit boulon d'articulation via une manivelle (53) et est guidé dans un rail de guidage latéral (34) qui s'étend dans la direction de sortie (R) et qui présente, à son tour, au moins un tenon de guidage (35) qui est reçu de façon mobile dans ladite au moins une rainure de canal de commande (25), lesdits boulons d 'articulation (54) formant la section de pivotement (54) du dispositif d'exécution de pivotement (34, 59) et le rail de guidage latéral (34) avec les boulons d'application (55) et ledit au moins un tenon de guidage (35) formant la section d'application (34, 55) de ce dispositif.

15. Volet roulant à lames orientables (1) selon l'une des revendications 6 à 14, **caractérisé par le fait que** l'on prévoit au moins deux guides de commande (25), en particulier deux rainures de canal de commande (25), qui sont parallèles entre eux et s 'étendent des deux côtés du tablier de volet roulant (3), et que ledit dispositif d 'exécution de pivotement (34, 59) présente des sections associées aux deux guides de commande (25).

16. Volet roulant à lames orientables (1) selon l'une des revendications 6 à 15, **caractérisé par le fait que** chacun des guides de commande (25) est réalisé sur ou bien dans une partie de coulisse (24) disposée de manière fixe à l'intérieur du cadre latéral (9).

17. Volet roulant à lames orientables (1) selon l'une des revendications 14 à 16, **caractérisé par le fait que** chacun des rails de guidage latéral (34) présente au moins deux tenons de guidage (35) qui sont guidés chacun par un guide de commande (25) axialement décalé, en particulier reçus de façon mobile dans une rainure de canal de commande (25), tous les guides de commande (25), en particulier les rainures de canal de commande (25) présentant la même allure et l'ensemble des tenons de guidage (35) se trouvant sur la même position à l'intérieur de la rainure de canal de commande (25) respective.
